# EUROPÄISCHE PATENTANMELDUNG

(11) **EP 4 579 965 A1**
(43) Veröffentlichungstag der Anmeldung: **02.07.2025**
(21) Anmeldenummer: 24220987.2
(22) Anmeldetag: 18.12.2024
(51) Int. Cl.: H01R 25/14, F21V 21/35

(54) **STROMLEITSCHIENE EINES LICHTBANDS**

(30) Priorität: 29.12.2023 DE 102023136879
(71) Anmelder: TRILUX GmbH & Co. KG, 59759 Arnsberg (DE)
(72) Erfinder: Hadeil, Mohammed, 33758 Scloss Holte-Stukenbrock (DE)
(74) Vertreter: Lippert Stachow Patentanwälte Rechtsanwälte

(57) **Zusammenfassung**

Die Erfindung betrifft eine Stromleitschiene 3, die an einer Zugangsseite der Stromleitschiene 3 offene Kanäle aufweist, wobei in zumindest einigen der Kanäle jeweils zumindest ein langgestreckter Leitungsdraht 4 angeordnet ist, wobei die Stromleitschiene 3 zwei Stromleitprofile 31, 32 aufweist, die hintereinander angeordnet sind und zueinander verschiebbar sind, wobei die Stromleitprofile 31, 32 kammartig ineinandergreifen, wobei zwei der Kanalwände 30 als erste und zweite Codierkanalwand 301, 302 ausgebildet sind, die jeweils einen Codierabschnitt 311, 312 ausbilden, wobei das erste und das zweite Stromleitprofil 31, 32 jeweils einen ersten und einen zweiten Längsabschnitt einer jeden der beiden Codierkanalwände 301, 302 ausbildet, wobei die ersten Längsabschnitte 3111, 3121, 3211, 3212 in Steckrichtung S über die zweiten Längsabschnitte 3112, 3122, 3212, 3222 vorstehen und der von dem einen Stromleitprofil 31, 32 ausgebildete erste Längsabschnitt 3111 der ersten bzw. zweiten Codierkanalwand 301, 302 den von dem jeweils anderen Stromleitprofil (31, 32) ausgebildeten zweiten Längsabschnitt (3212) der jeweiligen Codierkanalwand 301, 302 überragt.

## Beschreibung

Die Erfindung betrifft eine Stromleitschiene für ein System zur Realisierung einer in einer Längsrichtung langgestreckten Leuchte sowie ein solches System und eine mittels eines solchen Systems realisierte Leuchte sowie ein Verfahren zur Realisierung einer Leuchte.

Gattungsgemäße Systeme und gattungsgemäße Stromleitschienen solcher Systeme sind zur Realisierung einer gattungsgemäßen Leuchte ausgebildet, die in einer Längsrichtung langgestreckt ist und mehrere in Längsrichtung langgestreckte Tragschienen umfasst. Typischerweise dienen die Tragschienen zur Fixierung der Leuchte an einem Baukörper, beispielsweise an einer Decke. Die Tragschienen stellen eine Art Grundgerüst der Leuchte dar und sind zur Aufnahme von Versorgungsleitungen sowie bevorzugt zur Aufnahme von Montagekörpern, an denen Leuchtmittel befestigt sind, ausgebildet. Somit wird über die Tragschienen eine Infrastruktur der Leuchte bereitgestellt. An den Montagekörpern sind üblicherweise elektrische Funktionselemente der Leuchte befestigt, beispielsweise Leuchtmittel, insbesondere umfassend Platinen mit LEDs, Funkmodule, elektrische Leitungen und/oder Betriebsgeräte. Bei der Montage der Leuchte wird üblicherweise zunächst die jeweilige Tragschiene an dem Baukörper befestigt und anschließend der Montagekörper, der mit zumindest einem der genannten elektrischen Funktionselemente der Leuchte bestückt ist, an der Tragschiene fixiert, sodass Tragschiene und Montagekörper einen Innenraum umschließen, in dem wesentliche Elemente der Leuchte angeordnet sind, beispielsweise Platinen, Betriebsgeräte, Kontakteinrichtungen, etc. Typischerweise sind Tragschiene und Montagekörper jeweils in einer Längsrichtung langgestreckt ausgebildet, bevorzugt beträgt die Längserstreckung dabei zumindest das Fünffache der Erstreckung senkrecht zur Längsrichtung. Die Tragschiene weist üblicherweise einen U-förmigen Querschnitt senkrecht zur Längsrichtung auf, der sich in einer Vertikalrichtung und in einer Transversalrichtung erstreckt und an einem vertikalen Ende offen ist und der durch einen Tragschienenboden und zwei Tragschienenseitenwände gebildet ist. Die Tragschienenseitenwände verlaufen somit vertikal vom Tragschienenboden weg, und der Tragschienenboden verbindet die transversal voneinander beabstandeten Tragschienenseitenwände. Je nach Bedarf können Tragschienenboden und Tragschienenseitenwände Konturierungen bzw. Aussparungen aufweisen. Der Tragschienenboden und die Tragschienenseitenwände bilden üblicherweise gemeinsam einen durch die Tragschienenseitenwände und den Tragschienenboden zumindest abschnittsweise umschlossenen Innenraum aus. Der Innenraum ist somit durch die Tragschiene definiert. Üblicherweise weisen sämtliche Tragschienen eines Systems die vorliegend beschriebenen Merkmale auf. Ein gattungsgemäßes System weist häufig zumindest eine erste und eine zweite Tragschiene auf, die zur Ausbildung der Leuchte an ihren zueinander weisenden Längsenden miteinander verbunden sind. Üblicherweise bilden sie dabei einen gemeinsamen Innenraum aus, der sich zwischen den Tragschienenseitenwänden beider Tragschienen und dem Tragschienenboden beider Tragschienen langgestreckt entlang der Längserstreckung beider langgestreckter Tragschienen erstreckt. Dabei sind die beiden Tragschienen meist mittels einer Kupplung aneinander fixiert, die einen U-förmigen Querschnitt aufweist, der durch einen Kupplungsboden und zwei Kupplungsseitenwände gebildet ist. Die Kupplungsseitenwände verlaufen somit vertikal vom Kupplungsboden weg, und der Tragschienenboden verbindet die transversal voneinander beabstandeten Kupplungsseitenwände. Bevorzugt ist der U-förmige Querschnitt der Kupplung an seinem dem Kupplungsboden gegenüberliegenden Ende offen. Üblicherweise weist jede der Tragschienen senkrecht zur Längsrichtung einen im Wesentlichen konstanten Querschnitt auf, wobei der Querschnitt bevorzugt bis auf Aussparungen und/oder Stanzungen im Tragschienenboden und/oder Tragschienenseitenwänden identisch ist. Häufig ist der Querschnitt sämtlicher Tragschienen im Wesentlichen gleich ausgebildet. Üblicherweise sind die Tragschienen durch die Kupplung relativ zueinander senkrecht zur Längsrichtung und insbesondere auch mittels der Kupplung in Längsrichtung zueinander fixiert. Die Kupplung ist in einem Betriebszustand des Systems, in dem erste und zweite Tragschiene aneinander fixiert sind, üblicherweise dergestalt in den beiden Tragschienen angeordnet, dass der Kupplungsboden entlang beider Tragschienenböden verläuft und jede der Kupplungsseitenwände an jeweils einer ihr zugeordneten der Tragschienenseitenwände anliegt.

Üblicherweise wird die Tragschiene über ihren Tragschienenboden an dem Baukörper befestigt. Der Montagekörper wird üblicherweise an dem offenen vertikalen Ende der Tragschiene angeordnet, sodass der Montagekörper den durch die Tragschiene definierten Innenraum vertikal begrenzt und der Innenraum durch Tragschiene und Montagekörper senkrecht zur Längsrichtung umlaufend umschlossen ist. Zumindest in einigen Längsabschnitten kann die Umschließung des Innenraums, die durch Tragschiene und Montagekörper gebildet ist, unterbrochen sein, beispielsweise um Zugang zu dem Innenraum zu ermöglichen, beispielsweise zur Luftzufuhr. Bevorzugt ist der Innenraum über mindestens 80 %, insbesondere mindestens 90 % seiner Längserstreckung, insbesondere über seine Längserstreckung hinweg ununterbrochen durchgängig umschlossen. Der Montagekörper weist oftmals einen Querschnitt senkrecht zur Längsrichtung auf, der einen in sich Querrichtung erstreckten Montagekörperboden und an den beiden Querseiten des Montagebodens sich von dem Montagekörperboden vertikal weg erstreckende Montagekörperseitenwände umfasst. Tragschiene und Montagekörper sind üblicherweise getrennt voneinander hergestellt. Besonders bevorzugt sind Tragschiene und/oder Montagekörper üblicherweise jeweils aus einem Blech durch Umformen hergestellt. Üblicherweise ist der Montagekörper in einem Betriebszustand des Systems, in dem das System bestimmungsgemäß verwendet wird, über eine Haltefeder an Tragschienenhalteankern der Tragschiene gehalten. Im Stand der Technik sind verschiedenste Möglichkeiten zur Realisierung einer solchen Haltefeder bekannt. Üblicherweise ist die Haltefeder fest mit dem Montagekörper verbunden und weist in Transversalrichtung elastisch auslenkbare Haltevorsprünge auf, wobei sich die Transversalrichtung bei Bezugnahme auf den Montagekörper auf den Betriebszustand des Systems bezieht. Bevorzugt sind die Tragschienenhalteanker als Vorsprünge ausgebildet.

Zur Realisierung einer gattungsgemäßen Leuchte sind üblicherweise Versorgungsleitungen vorgesehen, die in dem Innenraum der Tragschienen angeordnet sind und durch die Leuchtmittel und/oder andere elektrische Funktionselemente versorgt werden, die an den Montagekörpern der Leuchte angeordnet sind. Ein gattungsgemäßes System weist eine gattungsgemäße Stromleitschiene auf, die zumeist aus Kunststoff hergestellt ist, insbesondere mittels Extrusionsverfahrens oder Spritzgussverfahrens, und die ebenfalls in Längsrichtung langgestreckt ist, also zwischen beiden ihrer Längsenden eine lang gestreckte Längserstreckung aufweist. Die Stromleitschiene ist üblicherweise an einer zum Innenraum gewandten Innenseite der Tragschiene angeordnet und an der Tragschiene fixiert, insbesondere an dem Tragschienenboden und/oder an zumindest einer der Tragschienenseitenwände. Die Stromleitschiene erstreckt sich über einen wesentlichen Anteil der Länge der Tragschiene hinweg, insbesondere über mindestens 80 % der Längserstreckung der Tragschiene hinweg. Üblicherweise weist die Stromleitschiene mehrere entlang einer Aufreihungsrichtung nebeneinander angeordnete Kanäle auf, die zu einer Zugangsseite hin offen sind, die vom Innenraum aus zugänglich ist. Im Betriebszustand ist die Stromleitschiene so an der Tragschiene fixiert angeordnet, dass die Aufreihungsrichtung senkrecht zur Längsrichtung verläuft. In einer Ausführungsform verläuft die Aufreihungsrichtung im Betriebszustand des Systems parallel zur Transversalrichtung. Die Kanäle erstrecken sich vorzugsweise durchgehend über die gesamte Länge der Stromleitschiene. Insbesondere verlaufen die Transversalrichtung, die Längsrichtung und die Vertikalrichtung senkrecht zueinander. In zumindest einigen der Kanäle ist jeweils zumindest ein Leitungsdraht angeordnet, insbesondere jeweils genau ein Leitungsdraht oder genau zwei Leitungsdrähte, die in dem jeweiligen Kanal voneinander beabstandet gehalten sind, und an zumindest einem Längsende der Stromleitschiene sind die Leitungsdrähte üblicherweise mit einer externen Spannungsquelle verbunden, über die elektrische Energie und insbesondere elektrische Signale auf die Leitungsdrähte aufgebracht werden können. Die Leitungsdrähte können somit als Versorgungsleitungen in den Tragschienen dienen. Hierzu ist üblicherweise an dem Längsende ein insbesondere als eine elektrische Einspeiseeinrichtung ausgebildeter elektrischer Verbinder angeordnet, der elektrisch mit den Leitungsdrähten verbunden ist. Zumeist ist an jedem Längsende der Stromleitschiene jeweils ein elektrischer Verbinder vorgesehen. Die elektrischen Verbinder können beispielsweise als zueinander korrespondierende Verbinder ausgebildet sein, beispielsweise ein erster als Stecker an ein zweiter als Buchse. Bei dem Vorsehen von zumindest einem Verbinder an zumindest einem Längsende der Stromleitschiene können in Längsrichtung benachbarte Stromleitschienen miteinander elektrisch verbunden sein, sodass die Leitungsdrähte eine Durchgangsverdrahtung bilden können.

Ein gattungsgemäßes System umfasst üblicherweise ferner eine Kontakteinrichtung, über die ein elektrischer Kontakt zwischen den Leitungsdrähten, die der Stromleitschiene zugeordnet sind, und zumindest einem elektrischen Funktionselement des Montagekörpers hergestellt wird. Die Kontakteinrichtung ist üblicherweise an dem Montagekörper fixiert und gewährleistet eine elektrische Verbindung des zumindest einen elektrischen Funktionselements, wenn der Montagkörper im Betriebszustand des Systems bzw. in seiner bestimmungsgemäßen Position an der Tragschiene gehalten ist, in der die Leuchte realisiert ist. Die Kontakteinrichtung ist zum Eingreifen in die Kanäle von der Zugangsseite der Tragschiene aus ausgebildet zum Kontaktieren der Leitungsdrähte. Hierzu weist die Kontakteinrichtung mehrere in einer Anordnungsrichtung nebeneinander Kontakteinheiten auf, wobei im Betriebszustand des Systems jede der Kontakteinheiten elektrisch leitend an jeweils einem der in den Kanälen der Stromleitschiene angeordneten Leitungsdrähte anliegt. Im Betriebszustand ist die Anordnungsrichtung, die mit Bezugnahme auf die Kontakteinrichtung definiert ist, parallel zur Aufreihungsrichtung angeordnet, die mit Bezugnahme auf die Stromleitschiene definiert ist. Zum Kontaktieren der Leitungsdrähte wird die Kontakteinrichtung mit ihrer Kontaktseite an der Zugangsseite der Stromleitschiene angeordnet, wobei die Kontakteinheiten zum Kontaktieren der Leitungsdrähte in einer sich aus der Anordnung der Kontakteinheiten ergebenden, für die Kontakteinrichtung definierte Steckrichtung in die Kanäle eingeführt werden, wobei die Steckrichtung zumeist senkrecht zur Anordnungsrichtung und entsprechend zur Realisierung des Betriebszustands senkrecht zur Aufreihungsrichtung verläuft.

Gattungsgemäße Systeme werden in einem breiten Anwendungsbereich eingesetzt, beispielsweise in Lagerhallen, Produktionshallen, Supermärkten oder Großraumbüros, wobei Leuchten mit einer Mehrzahl an Tragschienen und Montagekörpern zum Einsatz kommen. Das Grundprinzip der mit einem gattungsgemäßen System hergestellten Leuchten besteht darin, dass die Tragschienen die elektrische und mechanische Infrastruktur dieser Leuchten bilden, wohingegen die Montagekörper an den Tragschienen befestigt werden und die elektrischen Funktionselemente aufweisen, die in dem jeweiligen Anwendungsbereich benötigt werden. Selbstverständlich sind üblicherweise zumindest einige der elektrischen Funktionselemente als Leuchtmodule mit Leuchtmitteln ausgebildet, insbesondere umfassend LED-Platinen. Beispielsweise können alternativ oder zusätzlich auch weitere elektrische Funktionselemente an dem jeweiligen Montagekörper vorgesehen sein, wie beispielsweise ein Präsenzsensor (beispielsweise Infrarotsensor), eine Kamera, ein Funkmodul, etc. Die elektrischen Funktionselemente sind üblicherweise an dem Montagekörper fixiert.

In typischen Anwendungsfällen werden gattungsgemäße Systeme so verwendet, dass mehrere Leuchtenbauteile, von denen jedes eine wie erläutert ausgebildete Tragschiene umfasst, in Längsrichtung hintereinander angeordnet und miteinander verbunden werden. An bzw. in den Tragschienen der Leuchtenbauteile können weitere Komponenten des jeweiligen Leuchtenbauteils angeordnet sein. Beispielsweise können an den Tragschienen Leuchtmittel und Versorgungsleitungen befestigt sein, beispielsweise unmittelbar an den Tragschienen, beispielsweise mittels Vorsehens eines wie vorstehen erläutert ausgebildeten Montagekörpers und/oder einer wie vorstehend erläutert ausgebildeten Stromleitschiene. Beispielsweise kann jedes Leuchtenbauteil jeweils eine Tragschiene, eine Stromleitschiene und einen Montagekörper und insbesondere eine an der Tragschiene befestigte Kupplung umfassen. Die Leuchtenbauteile werden in Längsrichtung hintereinander angeordnet, wobei die Tragschienen der jeweiligen Leuchtenbauteile miteinander mechanisch mittels der Kupplung verbunden werden und die Versorgungsleitungen, die in den Tragschienen jeweils verlaufen, insbesondere die in den Stromleitschienen der Leuchtenbauteile angeordneten Leitungsdrähte jeweils paarweise, d.h. jeweils ein Leitungsdraht des ersten Leuchtenbauteils mit einem Leitungsdraht des zweiten Leuchtenbauteils, miteinander elektrisch leitend verbunden werden. Hierdurch können sehr langgestreckte Leuchten geschaffen werden, wie dies in einer Vielzahl an Anwendungsfällen erforderlich ist. Dabei umfasst somit eine Leuchte des jeweiligen Systems eine Vielzahl an Tragschienen und insbesondere eine Vielzahl an Montagekörpern und/oder Stromleitschienen bzw. eine Vielzahl an Leuchtenbauteilen, die jeweils wie erläutert miteinander verbunden sind.

Da gattungsgemäße Leuchten üblicherweise eine erhebliche Länge in Längsrichtung aufweisen, oftmals von mehr als 5 m, oftmals von mehr als 10 m, oftmals von mehr als 20 m, oftmals von mehr 50 m, ist es erforderlich, dass zur Realisierung der Leuchte mittels eines gattungsgemäßen Systems eine Vielzahl an Tragschienen miteinander verbunden werden. Üblicherweise werden hierzu die Tragschienen ausgeliefert, indem werkseitig die Kupplung mit einem Längsabschnitt in der jeweiligen Tragschiene angeordnet ist und mit einem anderen Längsabschnitt aus der Tragschiene herausragt, mit dem sie dann in eine andere Tragschiene zur Fixierung der beiden Tragschienen zueinander einzuführen ist. Zur Installation der elektrischen Funktionselemente, insbesondere der Leuchtmittel, werden dann die Kontakteinrichtungen mit ihren Kontaktseiten innerhalb des Innenraums der Tragschiene an der Zugangsseite der Stromleitschiene angeordnet, damit das an der jeweiligen Kontakteinrichtung angeschlossene Funktionselement mittels der Kontakteinrichtung mit zumindest einigen der Leitungsdrähte elektrisch leitend verbunden werden kann. Häufig wird die Kontaktierung der Leitungsdrähte durch die Kontakteinrichtung dergestalt vorgenommen, dass ein Montagekörper mit daran vormontierter Kontakteinrichtung an dem offenen Ende der Tragschiene angeordnet wird und die Kontakteinheiten der Kontakteinrichtung in die Kanäle der Stromleitschiene eingeführt werden, während die Kontakteinrichtung am Montagekörper fixiert ist. Häufig erfolgt das Einbringen der Kontakteinheiten in die Kanäle der Leitungsdrähte während und aufgrund derselben Bewegung des Montagekörpers relativ zur Tragschiene, mit der der Montagekörper zum Schließen der offenen Seite der Tragschiene an dem offenen Ende der Tragschiene angeordnet und an dieser befestigt wird. Da eine Stromleitschiene eines gattungsgemäßen Systems typischerweise eine große Anzahl an in Aufreihungsrichtung nebeneinander angeordneten Kanälen aufweist, typischerweise mindestens zehn, bevorzugt mindestens dreizehn, ist die Sicherstellung einer korrekten Kontaktierung der in den Kanälen angeordneten Leitungsdrähte nicht einfach. Dabei ist zu berücksichtigen, dass sich die Stromleitschiene mit ihren sämtlichen Kanälen üblicherweise in Aufreihungsrichtung über einen begrenzten Erstreckungsbereich erstreckt, damit die Stromleitschiene und somit eine mittels des Systems hergestellte Leuchte keine zu großen Abmessungen aufweisen muss. Zumeist erstreckt sich die Stromleitschiene in Aufreihungsrichtung mit ihrer Gesamterstreckungslänge über weniger als 20 cm, insbesondere weniger als 15 cm. Zumeist weisen die Kanalwände, die die lichten Querschnitte von zwei benachbarten Kanälen der Stromleitschiene voneinander trennen, eine Kanalwandstärke von weniger als 5 mm, insbesondere weniger als 4 mm, insbesondere weniger als 3 mm auf. Die Kontakteinrichtung muss mit ihren Kontakteinheiten somit sorgfältig relativ zur Stromleitschiene ausgerichtet werden, damit ihre Kontakteinheiten in die für sie jeweils vorgesehenen Kanäle gelangen können und insbesondere damit die Kontakteinheiten nicht aufgrund einer Schrägstellung der Kontakteinrichtung relativ zur Stromleitschiene zu einem zu frühen Zeitpunkt ungewünschte Komponenten kontaktieren. Darüber hinaus muss nach Möglichkeit einem solchen Fehlstecken der Kontakteinrichtung auf die Stromleitschiene vorgebeugt werden, dass die Kontakteinrichtung um 180° verdreht im Vergleich zu ihrer bestimmungsgemäßen Ausrichtung relativ zur Stromleitschiene an dieser angeordnet wird. Dabei ist zu berücksichtigen, dass üblicherweise jedem der in den Kanälen der Stromleitschiene angeordneten Leitungsdrähte eine dezidierte Funktion zugeordnet ist, beispielsweise die Funktion als Datenleiter, Nullleiter, Phasenleiter oder PE-Leiter, so dass eine korrekte Positionierung der Kontakteinrichtung relativ zur Stromleitschiene bzw. eine korrekte Kontaktierung der Kontakteinheiten an den für sie jeweils vorgesehenen Leitungsdrähten für ein korrektes Funktionieren einer Leuchte und auch im Sinne von Sicherheitsaspekten erforderlich ist. Im Stand der Technik wurden bereits verschiedene Maßnahmen unternommen, um eine Stromleitschiene und korrespondierende Kontakteinrichtung so auszugestalten, dass eine Fehlkontaktierung nach Möglichkeit vermieden wird. Beispielsweise ist bekannt, die Kontakteinrichtung an ihrer Außenkontur korrespondierend zu einer Innenkontur der Tragschiene auszugestalten, so dass die Kontakteinrichtung nur in einer durch das Zusammenspiel der Konturen festgelegten Sollposition an der Zugangsseite der Stromleitschiene anordenbar ist. Es hat sich jedoch herausgestellt, dass eine solche Fehlsteckschutzvorrichtung nur mit hohem Aufwand so ausgetaltet werden kann, dass eine Fehlanordnung der Kontakteinrichtung bzw. eine Fehlkontaktierung mit hinreichender Wahrscheinlichkeit ausgeschlossen werden kann. Auch ist aus dem Stand der Technik bekannt, eine Stromleitschiene asymmetrisch auszugestalten, damit eine Kontakteinrichtung nur in eine Drehposition relativ zur Stromleitschiene an dieser angeordnet werden kann. Hierdurch ist jedoch nur ein unzureichender Fehlsteckschutz gewährleistet.

Der vorliegenden Erfindung liegt die Aufgabe zugrunde, eine Stromleitschiene für ein System zur Herstellung einer Leuchte umfassend eine Stromleitschiene bzw. ein solches System bzw. eine die Stromleitschiene umfassende Leuchte bzw. ein Verfahren zur Realisierung einer Leuchte bereitzustellen, mit der bzw. mit dem zumindest ein Nachteil gattungsgemäßer Stromleitschienen bzw. Systeme bzw. Leuchten bzw. Verfahren zumindest teilweise behoben werden kann.

Als eine Lösung der der vorliegenden Erfindung zugrundeliegenden objektiven technischen Aufgabe schlägt die Erfindung eine Stromleitschiene mit den Merkmalen gemäß Anspruch 1 vor. Die Stromleitschiene ist dazu ausgebildet und dafür vorgesehen, als Stromleitschiene eines Systems zur Realisierung einer in Längsrichtung langgestreckten Leuchte eingesetzt zu werden. Ein solches System weist neben der Stromleitschiene einen in Längsrichtung langgestreckten Montagekörper auf, an dem ein Leuchtmittel angeordnet ist, das mittels in Kanälen der Stromleitschiene angeordneter Leitungsdrähte elektrisch zu versorgen ist. Das System weist ferner eine in der Längsrichtung langgestreckte Tragschiene auf, die einen Innenraum aufweist. Die Stromleitschiene ist in Längsrichtung langgestreckt ausgebildet und zur Anordnung in dem Innenraum der Tragschiene vorgesehen. Die Stromleitschiene weist in einer senkrecht zur Längsrichtung verlaufenden Aufreihungsrichtung nebeneinander angeordnete, in Längsrichtung langgestreckte und an einer Zugangsseite der Stromleitschiene offene Kanäle auf, die jeweils einen lichten Querschnitt aufweisen. Jeweils zwei in Aufreihungsrichtung benachbarte Kanäle bilden ein Paar an Kanälen aus, deren lichte Querschnitte von einer Kanalwand der Stromleitschiene voneinander getrennt sind. In zumindest einigen der Kanäle ist jeweils zumindest ein in Längsrichtung langgestreckter Leitungsdraht angeordnet. Die Stromleitschiene ist dazu ausgebildet, die in ihren Kanälen angeordneten Leitungsdrähte voneinander elektrisch zu isolieren. Die Stromleitschiene weist zumindest ein erstes und ein zweites Stromleitprofil auf, die in Längsrichtung hintereinander angeordnet sind und in Längsrichtung über einen vordefinierten Verschiebebereich hinweg zueinander verschiebbar sind. Somit können die Stromleitprofile bei einer Wärmeausdehnung eine Relativbewegung zueinander ausführen, die jedoch durch die Erstreckungslänge des Verschiebebereichs in Längsrichtung begrenzt ist. Die Begrenzung kann beispielsweise durch eine zueinander korrespondierende Ausgestaltung der Stromleitprofile unmittelbar durch die Stromleitschiene selbst oder mittelbar über die Tragschiene erfolgen, wenn sie in dieser angeordnet sind. Die Stromleitprofile greifen in jeder Relativposition zueinander, die sie innerhalb des Verschiebebereichs einnehmen kann, mit ihrem zueinander gewandten Längsendbereichen über einen Überlappungsbereich hinweg kammartig ineinander. Je nach Relativposition der Stromleitprofile zueinander innerhalb des Verschiebebereichs erstreckt sich der Überlappungsbereich über eine von der Relativposition abhängige Erstreckungslänge in Längsrichtung. In jeder Relativposition überlappen sich die Stromleitprofile, sodass in jeder Relativposition ein Überlappungsbereich vorliegt, über den hinweg die Längsendbereiche der beiden Stromleitprofile kammartig ineinandergreifen und sich somit überlappen. Aufgrund des kammartigen Ineinandergreifens liegt jeweils ein von dem ersten Stromleitprofil ausgebildeter Kanalwandabschnitt entlang der Aufreihungsrichtung an einem von dem zweiten Stromleitprofil ausgebildeten Kanalwandabschnitt an. Die Stromleitprofile der Stromleitschiene bilden gemeinsam die Kanalwände der Stromleitschiene als in Längsrichtung ununterbrochen aus. Da über den gesamten Verschiebebereich hinweg in jeder möglichen Relativposition der Stromleitprofile zueinander stets ein Überlappungsbereich vorliegt und somit die Längsendbereiche der Stromleitprofile einander überlappen, ist durch die von den Stromleitprofilen jeweils ausgebildeten Längsabschnitte einer jeden Kanalwand eine hinreichende elektrische Isolierung der in den Kanälen angeordneten Leitungsdrähte voneinander gewährleistet.

Erfindungsgemäß ist eine erste der Kanalwände als erste Codierkanalwand ausgebildet und ist eine zweite der Kanalwände als zweite Codierkanalwand ausgebildet. Die Codierkanalwände bilden jeweils einen Codierabschnitt einer Codieranordnung der Stromleitschiene. Die Codieranordnung ist dazu eingerichtet, eine vordefinierte Anordnung einer Kontakteinrichtung sicherzustellen, wenn die Kontakteinrichtung an der Zugangsseite der Stromleitschiene angeordnet wird, um die Leitungsdrähte, die in den Kanälen der Stromleitschiene angeordnet sind, zu kontaktieren. Zu dieser Eignung bildet die Codieranordnung eine vordefinierte Kontur aus. Die Codierkanalwände stehen jeweils längsabschnittsweise entlang einer Steckrichtung, die senkrecht zur Längsrichtung und zur Aufreihungsrichtung verläuft, über andere Kanalwände der Stromleitschiene vor. Die Steckrichtung gibt dabei die Richtung an, entlang derer die Kontakteinheiten einer Kontakteinrichtung in die zur Zugangsseite der Stromleitschiene offenen Kanäle ausgehend von der Zugangsseite einzuführen sind, damit die Kontakteinheiten der Kontakteinrichtung die Leitungsdrähte kontaktieren können. Sowohl das erste als auch das zweite Stromleitprofil bildet jeweils einen ersten Längsabschnitt einer jeden der beiden Codierkanalwände aus und sowohl das erste als auch das zweite Stromleitprofil bildet jeweils einen zweiten Längsabschnitt einer jeden der beiden Codierkanalwände aus. Die ersten Längsabschnitte, d.h. sowohl der von dem ersten Stromleitprofil ausgebildete erste Längsabschnitt als auch der von dem zweiten Stromleitprofil ausgebildete erste Längsabschnitt, einer jeden Codierkanalwand stehen in Steckrichtung über die zweiten Längsabschnitte, d.h. sowohl über den von dem ersten Stromleitprofil ausgebildeten zweiten Längsabschnitt als auch über den von dem zweiten Stromleitprofil ausgebildeten zweiten Längsabschnitt, der jeweiligen Codierkanalwand vor. Der von dem ersten Stromleitprofil ausgebildete erste Längsabschnitt der ersten Kanalwand überragt im Überlappungsbereich den von dem zweiten Stromleitprofil ausgebildeten zweiten Längsabschnitt der ersten Codierkanalwand, und der von dem zweiten Stromleitprofil ausgebildete erster Längsabschnitt der zweiten Codierkanalwand überragt im Überlappungsbereich den von dem ersten Stromleitprofil ausgebildeten zweiten Längsabschnitt der zweiten Codierkanalwand. In dem Überlappungsabschnitt verlaufen dabei selbstverständlich aufgrund der Überlappung der beiden Stromleitprofile der jeweiligen von einem der Stromleitprofile ausgebildete erste Längsabschnitt und der von dem anderen der beiden Stromleitprofile ausgebildete, von dem genannten ersten Längsabschnitt überragte zweite Längsabschnitt einer bestimmten der Codierkanalwände über einen selben Längserstreckungsbereich, über den hinweg der erste Längsabschnitt den zweiten Längsabschnitt überragt.

Die erfindungsgemäße Ausgestaltung der Stromleitschiene bringt den besonderen Vorteil mit sich, dass zum einen eine Verschiebbarkeit von benachbarten Stromleitprofilen zueinander gewährleistet ist, zum anderen jedoch auch gewährleistet ist, dass trotz der Verschiebbarkeit ein Längsbereich möglichst kurzgehalten wird, in dem kein Abschnitt einer Codierkanalwand vorgesehen ist, der andere Kanalwände in Steckrichtung überragt. Denn da sich die Stromleitprofile im Überlappungsbereich überlappen und im Überlappungsbereich ein erster Längsabschnitt einer Codierkanalwand stets einen zweiten Längsabschnitt derselben Codierkanalwand überragt, der von dem anderen der beiden Stromleitprofile ausgebildet ist, kann auch im Überlappungsbereich der andere Kanalwände überragende erste Längsabschnitt vorgesehen sein. Dabei ist zu berücksichtigen, dass erster Längsabschnitt und von ihm überragter zweite Längsabschnitt von unterschiedlichen Stromleitprofilen ausgebildet sind und beide über einen selben Längserstreckungsbereich hinweg verlaufen, innerhalb dessen der erste Längsabschnitt den zweiten überragt, sodass trotz des Vorsehens des über andere Kanalwände vorstehenden ersten Längsabschnitts der Codierkanalwand eine Verschiebbarkeit der Stromleitprofile gewährleistet ist. Bevorzugt liegen erster und zweiter Längsabschnitt, die von unterschiedlichen Stromleitprofilen ausgebildet sind und innerhalb des Überlappungsbereichs über einen selben Längserstreckungsbereich verlaufen, entlang der Aufreihungsrichtung gleitend aneinander an. Bevorzugt ist der Kanalwandabschnitt des einen Stromleitprofils, der den zweiten Längsabschnitt der Codierkanalwand ausbildet, von dem Kanalabschnitt des anderen Stromleitprofils aufgenommen, d. h. von diesem abschnittsweise umschlossen, insbesondere von den einen lichten Querschnitt dieses Stromleitprofils begrenzenden Kanalwänden umschlossen, das den ersten Längsabschnitt derselben Codierkanalwand ausbildet.

In einer Ausführungsform weisen die Codierabschnitte jeweils eine Unterbrechung auf, die durch einen zwischen den von den beiden ersten Längsabschnitten der Codierkanalwände vorgesehenen Längsabstand ausgebildet ist. Die Codierkanalwände erstrecken sich mit zumindest einem ihrer zweiten Längsabschnitte ununterbrochen über diesen Längsabstand hinweg. Somit ist bevorzugt vorgesehen, dass für jede Codierkanalwand gilt, dass die beiden ersten Längsabschnitte, die von einem jeweils anderen der beiden Stromleitprofile ausgebildet sind, über einen Längsabstand voneinander beabstandet sind, wohingegen sich dennoch die Codierkanalwand ununterbrochen über den Längsabstand hinweg erstreckt, indem sie sich mit zumindest einem ihrer zweiten Längsabschnitte, die von den beiden Stromleitprofilen ausgebildet sind, ununterbrochen über diesen Längsabstand hinweg erstreckt. Bevorzugt sind die Unterbrechungen, die die verschiedenen Codierabschnitte aufweisen, in Längsrichtung zueinander versetzt, sodass sich jeweils einer der Längsabschnitte von einer der beiden Codierkanalwände über die gesamte Längserstreckungslänge des zwischen den ersten Längsabschnitten der anderen der beiden Kanalwände vorgesehenen Längsabstands hinweg erstreckt. Somit kann besonders vorteilhaft gewährleistet sein, dass auch auf Höhe einer Unterbrechung von einem der Codierabschnitte die Stromleitschiene an ihrer Zugangsseite eine funktionsfähige Codieranordnung aufweist, da der andere Codierabschnitt über diese Unterbrechung hinweg unterbrechungsfrei ausgestaltet ist.

In einer Ausführungsform überkragt der von dem ersten Stromleitprofil ausgebildete erste Längsabschnitt der ersten Codierkanalwand im Überlappungsbereich den von dem zweiten Stromleitprofil ausgebildeten zweiten Längsabschnitt der ersten Codierkanalwand mit einem seitlichen Vorsprung, und überkragt der von dem zweiten Stromleitprofil ausgebildete erste Längsabschnitt der zweiten Codierkanalwand im Überlappungsbereich den von dem ersten Stromleitprofil ausgebildeten zweiten Längsabschnitt der zweiten Codierkanalwand mit einem seitlichen Vorsprung. Somit weist jeder der ersten Längsabschnitte, die innerhalb des Überlappungsbereichs einen zugeordneten zweiten Längsabschnitt, der von dem anderen Stromleitprofil ausgebildet ist, überragen, einen diesem zweiten Längsabschnitt zugeordneten seitlichen Vorsprung auf. Durch das Vorsehen des seitlichen Vorsprungs kann die Codierkanalwand in ihrem ersten Längsabschnitt mit einer hinreichenden Breite, d. h. Erstreckungslänge entlang der Aufreihungsrichtung, ausgestaltet sein, damit die Codierkanalwand eine robuste Funktion einer Codierung erfüllen kann.

In einer Ausführungsform überkragt im Überlappungsbereich stets nur genau einer der ersten Längsabschnitte jede Codierkanalwand einen der zweiten Längsabschnitte dieser Codierkanalwand. In einer Ausführungsform steht der überkragende erste Längsabschnitt einer der Codierkanalwände über den anderen, von demselben Stromleitprofil ausgebildeten ersten Längsabschnitt einer anderen der Codierkanalwände in Längsrichtung vor. In einer Ausführungsform ist im Überlappungsbereich von jeder Codierkanalwand nur einer der beiden verschiedenen, von den beiden Stromleitprofilen ausgebildeten ersten Längsabschnitte dieser Codierkanalwand angeordnet. In einer Ausführungsform ist ein Übergang zwischen dem ersten und dem zweiten von einem der Stromleitprofile ausgebildeten Längsabschnitt der ersten Codierkanalwand in Längsrichtung versetzt zu einem Übergang zwischen dem ersten und zweiten von diesem Stromleitprofil ausgebildeten Längsabschnitt der zweiten Codierkanalwand.

In einer Ausführungsform ist die Stromleitschiene durch eine senkrecht zur Aufreihungsrichtung verlaufende Mittenebene in zwei in Aufreihungsrichtung gleichlange Hälften geteilt. Die Mittenebene ist somit eine fiktive Ebene, die die Stromleitschiene in zwei gleichlange Hälften teilt. In einer Ausführungsform sind die Codierkanalwände in nur einer der beiden Hälften angeordnet. Bevorzugt sind die Codierkanalwände von der Mittenebene beabstandet angeordnet, insbesondere um mindestens 5 %, insbesondere mindestens 10 % der Gesamterstreckungslänge der Stromleitschiene in Aufreihungsrichtung. In einer Ausführungsform überragen die Codierkanalwände sämtliche in der anderen der Hälften angeordnete Kanalwände. Durch die Anordnung der Codierkanalwände in nur einer der beiden Hälften kann bei Verwendung einer korrespondierenden Kontakteinrichtung eine Fehlkontaktierung besonders zuverlässig verhindert sein.

In einer Ausführungsform weisen die ersten Längsabschnitte der Stromleitprofile jeweils eine größere Kanalwandstärke auf als die zweiten Längsabschnitte der Stromleitprofile. Die Kanalwandstärke bezeichnet die Dicke einer Kanalwand, d.h. deren Erstreckungslänge in Aufreihungsrichtung. Hierdurch kann eine besonders gute Stabilität der sich in Steckrichtung über eine größere Länge erstreckenden ersten Längsabschnitte gewährleistet sein. In einer Ausführungsform weisen die Stromleitprofile an ihren zueinander gewandten Längsendbereichen jeweils am absoluten Längsende der von ihnen ausgebildeten Kanalwandabschnitte eine zur Aufreihungsrichtung schräg verlaufende Abgleitfläche auf, die bei einem Ineinanderschieben der beiden Stromleitprofile in Längsrichtung aneinander abgleiten. Somit kann eine möglichst zerstörungsfreie Anordnung der Stromleitprofile ineinander ermöglicht sein bei einem Ineinanderschieben der beiden Stromleitschiene, wobei sich das Ineinanderschieben auf ein Verschieben in Längsrichtung bezieht.

In einer Ausführungsform enden die zweiten Längsabschnitte der Codierkanalwände auf einer selben Höhe, bezogen auf die Steckrichtung, wie die sonstigen Kanalwände der Stromleitschiene, d. h. die Kanalwände der Stromleitschiene, die nicht als Codierkanalwände ausgebildet sind. Dies kann sowohl den Herstellprozess vereinfachen als auch eine gezielte Ausrichtung der Kontakteinrichtung zur korrekten Kontaktierung der in den Kanälen der Stromleitschiene angeordneten Leitungsdrähte erzwingen. Denn indem die zweiten Längsabschnitte mit Bezug auf die Steckrichtung auf einer selben Höhe enden wie die übrigen Kanalwände der Stromleitschiene, die nicht als Codierkanalwände ausgebildet sind, bilden die zweiten Längsabschnitte gemeinsam mit den übrigen Kanalwänden einen in einer Ebene verlaufenden Abschnitt der Zugangsseite der Stromleitschiene.

In einer Ausführungsform weisen sämtliche Kanalwandabschnitte an den zueinander gewandten Längsendbereichen der Stromleitprofile eine sich zum jeweiligen Längsende hin verringernde Erstreckungslänge in Steckrichtung auf. Hierdurch kann ein besonders einfaches aneinander Abgleiten von benachbarten Stromleitprofilen ermöglicht sein und die Zugänglichkeit der in den Kanälen der Stromleitschiene angeordneten Leitungsdrähte ausgehend von der Zugangsseite möglichst wenig beeinträchtigt sein. Besonders bevorzugt weisen sämtliche Kanalwandabschnitte an den zueinander gewandten Längsendbereichen der Stromleitprofile eine Abrundung auf, sodass sie an ihren absoluten Längsenden eine Abrundung aufweisen, wobei durch diese Abrundung die sich in Steckrichtung zum jeweiligen Längsende hin verringernde Erstreckungslänge gebildet ist.

In einer Ausführungsform weist eines der Stromleitprofile in seinem zum anderen Stromleitprofil gewandten Längsendbereich einen in Aufreihungsrichtung verlaufenden Quersteg auf, der sich entlang der Aufreihungsrichtung über sämtliche Kanäle der Stromleitschiene hinweg erstreckt und auf dessen Oberseite das andere der Stromleitprofile mit seinem zum einen Stromleitprofil gewandten Längsendbereich in Gleitanlage aufliegt. An dieser Stelle sei allgemein darauf hingewiesen, dass eine Unterscheidung in "das eine" bzw.

"das andere" der Stromleitprofile keine Festlegung auf ein bestimmtes der Stromleitprofile bedeutet, sondern lediglich der Unterscheidung der Stromleitschiene im jeweiligen Merkmalszusammenhang dient. Der Quersteg kann das andere Stromleitprofil mit Bezug auf die Vertikalrichtung unterstützen und somit zu einer besonders vorteilhaften Führung der beiden Stromleitschiene zueinander beitragen. Indem sich der Quersteg über sämtliche Kanäle der Stromleitschiene hinweg erstreckt, d. h. über den Erstreckungsbereich sämtlicher lichter Querschnitte der Kanäle in Aufreihungsrichtung, kann der Quersteg zum einen robust ausgebildet sein und zum anderen das andere Stromleitprofil durch den Quersteg besonders robust geführt sein. Allgemein bevorzugt ist der Quersteg unterbrechungsfrei ausgebildet, sodass er entlang der Aufreihungsrichtung ununterbrochen verläuft, wodurch sich eine besonders erhöhte Stabilität ergibt. Bevorzugt erstreckt sich der Quersteg mit Bezug auf die Vertikalrichtung über weniger als 20 %, insbesondere weniger als 10 % der Gesamterstreckungslänge der Stromleitschiene in Vertikalrichtung. Besonders bevorzugt erstreckt sich der Querschnitt entlang der Aufreihungsrichtung über mindestens 70 %, insbesondere mindestens 80 %, insbesondere mindestens 90 % der Gesamterstreckungslänge der Stromleitschiene in Aufreihungsrichtung. Bevorzugt weist der Quersteg an seinem zum anderen Stromleitprofil gewandten Ende eine zur Steckrichtung schräg verlaufende Abgleitfläche auf. Durch die Abgleitfläche verringert sich somit die Erstreckungslänge des Querstegs in Steckrichtung zum absoluten Längsende des eines Stromleitprofils hin und somit zum anderen Stromleitprofil hin, sodass die Abgleitfläche eine schräge Rampe für das andere Stromleitprofil ausbildet. Durch das Abgleiten an der Abgleitfläche beim Ineinanderschieben der beiden Stromleitprofile ineinander kann eine im Verlauf des Abgleitens entlang der Abgleitfläche zunehmend enge Führung der Stromleitprofile zueinander mit Bezug auf die Steckrichtung gewährleistet sein, insbesondere dann, wenn die Stromleitprofile mit Bezug auf die Steckrichtung in ihrer Relativbewegung zueinander durch Anschläge begrenzt sind und die Anschläge so angeordnet sind, dass das andere Stromleitprofil in einer Richtung entlang der Steckrichtung durch das Aneinanderanliegen der Anschläge in seiner Position zum einen Stromleitprofil festgelegt ist und in der anderen Richtung entlang der Steckrichtung durch das Aufliegen auf dem Quersteg in seiner Relativposition relativ zu dem einen Stromleitprofil festgelegt ist. Besonders bevorzugt ist der Quersteg mit sämtlichen von dem einen Stromleitprofil ausgebildeten Kanalwandabschnitten unmittelbar verbunden. Hierdurch kann eine besonders gute Stabilität des Querstegs und insbesondere des einen Stromleitprofils und insbesondere der Stromleitschiene insgesamt gewährleistet sein.

In einer Ausführungsform weist eines der Stromleitprofile an seiner der Zugangsseite abgewandten Unterseite eine Aufnahmenut auf, in der ein Rastvorsprung des anderen der Stromleitprofile angeordnet ist, wobei die Aufnahmenut eine definierte Länge in Längsrichtung aufweist und der Rastvorsprung innerhalb der Aufnahmenut in Längsrichtung über die Länge der Aufnahmenut hinweg verschiebbar ist, sodass durch die Länge der Aufnahmenut eine Länge des Überlappungsbereichs festgelegt ist. Der Rastvorsprung kann somit lediglich innerhalb der Länge der Aufnahmenut in Längsrichtung verschoben werden, sodass die Aufnahmenut mit ihren Längsenden jeweils einen Anschlag für den Rastvorsprung bereitstellt. Bevorzugt weist das eine der Stromleitprofile an der Unterseite mehrere Aufnahmenuten auf, wobei in jeder Aufnahmenut jeweils ein Rastvorsprung vorgesehen ist, den das andere der Stromleitprofile aufweist, wobei Aufnahmenut und Rastvorsprung jeweils wie vorliegend erläutert zusammenwirken können. Durch die Anordnung eines Rastvorsprungs an der Aufnahmenut kann eine Relativbewegung von zwei benachbarten Stromleitschienen besonders effektiv begrenzt sein und hierüber die Länge des Überlappungsbereichs festgelegt sein. Der Überlappungsbereich kann dabei je nach Relativposition der Stromleitprofile zueinander eine unterschiedliche Länge aufweisen, wobei die möglichen Relativpositionen durch die Anordnung des Rastvorsprungs in der Aufnahmenut begrenzt sind, sodass der Überlappungsbereich nur eine Länge in einem solchen Längenbereich aufweisen kann, der durch die Verschiebbarkeit des Rastvorsprungs in der Aufnahmenut festgelegt ist. Die Festlegung der Länge des Überlappungsbereichs durch die Länge der Aufnahmenut ist somit eine Festlegung der Länge des Überlappungsbereichs auf einen bestimmten Längenbereich, insbesondere auf einen Längenbereich, dessen unterer Wert höchstens 10 mm, insbesondere höchstens 5 mm liegt, und dessen oberer Wert bei mindestens 15 mm, insbesondere mindestens 20 mm, insbesondere mindestens 30 mm liegt. Die Länge des Überlappungsbereichs gibt dabei die Länge an, über die hinweg sich die beiden benachbarten Stromleitprofile in Längsrichtung überlappen.

In einer Ausführungsform weist das andere Stromleitprofil mehrere Rastvorsprünge auf. In einer Ausführungsform sind mehrere Rastvorsprünge in einer selben Aufnahmenut des einen Stromleitprofils angeordnet. In einer Ausführungsform weist das eine Stromleitprofil mehrere Aufnahmenuten auf, wobei jede Aufnahmenut jeweils genau ein Rastvorsprung zugeordnet ist. Bevorzugt ist jeder der Rastvorsprünge des anderen Stromleitprofils an jeweils einem Längssteg des Stromleitprofils angeordnet, der sich in Längsrichtung über sämtliche von dem Stromleitprofil ausgebildeten Kanalwandabschnitte hinaus erstreckt. Der Längssteg ist bevorzugt in Steckrichtung unterhalb der lichten Querschnitte von sämtlichen Kanälen der Stromleitschiene angeordnet. Bevorzugt erstreckt sich der Längssteg in Aufreihungsrichtung über die lichten Querschnitte von mehreren nebeneinander angeordneten Kanälen der Stromleitschiene hinweg. Durch die Anordnung des Längsstegs unter den Kanälen kann der Längssteg möglichst wenig behindernd ausgebildet sein. Durch eine hinreichend breite Erstreckung des Längsstegs, d. h. eine hinreichend große Erstreckung entlang der Aufreihungsrichtung, kann eine hinreichende Stabilität des Längsstegs vorteilhaft gewährleistet sein. Bevorzugt erstreckt sich der Längssteg über mindestens 1 cm über die Kanalwandabschnitte hinaus, die von dem Stromleitprofil ausgebildet sind, dass den Längssteg umfasst. Allgemein bevorzugt weist das andere Stromleitprofil mindestens zwei Längsstege auf, an denen jeweils mindestens ein Rastvorsprung vorgesehen ist, wobei die Längsstege in Aufreihungsrichtung über ihre gesamte Längserstreckung hinweg voneinander beabstandet sind. Hierdurch kann zum einen die Herstellbarkeit des Stromleitprofils vereinfacht sein, zum anderen eine Flexibilität des jeweiligen Längsstegs verbessert sein und somit auch ein Eingriff des jeweiligen Rastvorsprungs in die jeweils zugeordnete Aufnahmenut besonders vorteilhaft sichergestellt sein. Bevorzugt beträgt die Längserstreckung eines jeden Längsstegs mindestens 1 cm, insbesondere mindestens 1,5 cm, insbesondere mindestens 2 cm. Besonders bevorzugt beträgt die Erstreckungslänge des jeweiligen Längsstegs in Aufreihungsrichtung jeweils mindestens 1 cm, insbesondere mindestens 1,5 cm.

In einer Ausführungsform weist eines der beiden benachbarten Stromleitprofile an jeder seiner Seite jeweils einen seitlichen Führungsabschnitt auf, wobei das andere der Stromleitprofile zwischen den Führungsabschnitten angeordnet ist und durch diese seitlich zum einen Stromleitprofil geführt ist. In dem das andere Stromleitprofil zwischen den seitlichen Führungsabschnitten des einen Stromleitprofils geführt ist, ist die Position des anderen Stromleitprofils mit Bezug auf die Aufreihungsrichtung relativ zum einen Stromleitprofil besonders zuverlässig festgelegt, was für die Stabilität der Stromleitschiene insgesamt besonders vorteilhaft sein kann.

In einer Ausführungsform weist die Stromleitschiene mehr als zwei Stromleitprofile auf, wobei jeweils zwei der Stromleitprofile in Längsrichtung benachbart und hintereinander angeordnet sind und in Längsrichtung über einen vordefinierten Verschiebebereich hinweg zueinander verschiebbar sind. Die jeweils benachbarten Stromleitprofile greifen in jeder Relativposition zueinander innerhalb des Verschiebebereichs mit ihren zueinander gewandten Längsendbereichen über einen Überlappungsbereich hinweg kammartig ineinander, so dass jeweils ein von einem der benachbarten Stromleitprofil ausgebildeter Kanalwandabschnitt entlang der Aufreihungsrichtung an einem von dem anderen der benachbarten Stromleitprofile ausgebildeten Kanalwandabschnitt anliegt, und die Stromleitprofile gemeinsam die Kanalwände der Stromleitschiene als in Längsrichtung ununterbrochen ausbilden. Zwei benachbarte Stromleitprofile bilden dabei jeweils ein Paar an Stromleitprofilen, von denen eines als erstes und das andere als zweites Stromleitprofil des Paars ausgebildet sind, wobei dieses erste und zweite Stromleitprofil so zueinander korrespondierend ausgestaltete sein können, wie dies vorliegend allgemein zu erstem und zweitem Stromleitprofil beschrieben ist. Somit kann jeder zwischen zwei benachbarten Stromleitprofilen der Stromleitschiene vorgesehene Überlappungsbereich analog ausgestaltet sein, so dass die Codieranordnung auch bei dem Vorsehen von mehr als zwei Stromleitprofilen sich über sämtliche Stromleitprofile hinweg und somit über sämtliche Überlappungsbereiche hinweg ununterbrochen erstrecken kann in dem Sinne, dass an jeder Längsposition zumindest ein Codierabschnitt der Codieranordnung unterbrechungsfrei angeordnet ist.

Die Erfindung betrifft ferner ein System umfassend eine erfindungsgemäße Stromleitschiene sowie eine Kontakteinrichtung und einen in der Längsrichtung langgestreckten Montagekörper, an dem als elektrisches Funktionsmittel ein Leuchtmittel angeordnet ist, sowie insbesondere zumindest einen weiteren langgestreckten Montagekörper, an dem ein anderes elektrisches Funktionselement angeordnet ist. Das jeweilige elektrische Funktionselement, das an dem jeweiligen Montagekörper vorgesehen ist, ist mittels jeweils einer Kontakteinrichtung elektrisch zu versorgen. Das System umfasst ferner eine in Längsrichtung langgestreckte Tragschiene, die einen senkrecht zur Längsrichtung verlaufenden U-förmigen Querschnitt und ein offenes Ende aufweist. In einem Betriebszustand des Systems ist die Kontakteinrichtung an dem Montagekörper fixiert und der Montagekörper an dem offenen Ende der Tragschiene angeordnet und relativ zur Tragschiene befestigt, wobei in dem Betriebszustand die Kontakteinrichtung und die Stromleitschiene in einem von dem Montagekörper abgeschlossenen Innenraum der Tragschiene angeordnet sind. Die Kontakteinrichtung kontaktiert im Betriebszustand mit ihren Kontakteinheiten zumindest einige der in den Kanälen der Stromleitschiene angeordneten Leitungsdrähte, insbesondere sämtliche in den Kanälen der Stromleitschiene angeordneten Leitungsdrähte. Die Kontakteinrichtung ist somit grundsätzlich dazu ausgebildet, in einem solchen System eingesetzt zu werden, wozu die Kontakteinrichtung ein Gehäuse aufweist, in dem mehrere in einer Anordnungsrichtung nebeneinander angeordnete Kontakteinheiten angeordnet sind. Die Anordnungsrichtung ist mit Bezug auf die Kontakteinrichtung bzw. das Gehäuse der Kontakteinrichtung festgelegt. Bevorzugt umfasst die Kontakteinrichtung mindestens zehn, insbesondere mindestens dreizehn entlang der Anordnungsrichtung nebeneinander angeordnete Kontakteinheiten. Somit kann die Kontakteinrichtung an der Zugangsseite einer entsprechenden Stromleitschiene angeordnet werden, die eine entsprechende Anzahl an an der Zugangsseite offenen Kanälen mit darin angeordneten Leitungsdrähten aufweist. Bevorzugt weist die Kontakteinrichtung eine Erstreckungslänge in der Anordnungsrichtung auf, die weniger als 15 cm, insbesondere weniger als 10 cm beträgt. Allgemein bevorzugt weist jede der Kontakteinheiten der Kontakteinrichtung jeweils ein Kontaktschwert auf, das aus einem leitenden Material, insbesondere Metall, hergestellt ist und das zur Kontaktierung eines Leitungsdrahts der Stromleitschiene in einen der Kanäle der Stromleitschiene einzubringen ist. Bevorzugt sind die Kontaktschwerter der Kontakteinrichtung entlang der Anordnungsrichtung um weniger als 5 mm voneinander beabstandet. Bevorzugt weist jedes der Kontaktschwerter entlang einer Steckrichtung, entlang derer die Kontakteinheiten bzw. ihrer Kontaktschwerter zur Kontaktierung der Leitungsdrähte in die Kanäle der Stromleitschiene einzubringen sind, eine Erstreckungslänge von mindestens 5 mm, insbesondere eine Erstreckungslänge von mindestens 7 mm, insbesondere einer Erstreckungslänge von mindestens 10 mm auf. Die Kontakteinrichtung weist eine Kontaktseite auf und ist dazu ausgebildet, mit ihrer Kontaktseite an der Zugangsseite der Stromleitschiene, die durch ihre erläuterten Eigenschaften definiert ist, angeordnet zu werden unter Einbringung von zumindest einigen ihrer Kontakteinheiten entlang einer Steckrichtung in jeweils einen der Kanäle unter Kontaktierung der in diesen Kanälen jeweils angeordneten Leitungsdrähte. Die Kontakteinheiten sind zur Kontaktierung der Leitungsdrähte zumindest teilweise in die Kanäle der Stromleitschiene ausgehend von der Zugangsseite der Stromleitschiene einzubringen, bevorzugt sind die von den vorteilhafterweise von den Kontakteinheiten jeweils umfassten Kontaktschwerter zur Realisierung der Kontaktierung in die Kanäle der Stromleitschiene einzudringen. Bevorzugt sind die Leitungsdrähte von der Zugangsseite, d. h. von dem an der Zugangsseite ausgebildeten Ende der Kanalwände der Kanäle um mindestens 2 mm, insbesondere um mindestens 3 mm beabstandet. Die Kontakteinrichtung ist dergestalt ausgebildet, dass sie dazu geeignet ist, an der Zugangsseite so angeordnet zu werden, dass ihre Kontakteinheiten in elektrischen Kontakt mit den in den Kanälen angeordneten Leitungsdrähten gebracht sind. Allgemein bevorzugt weist die Tragschiene eines Systems, als Teil dessen die Kontakteinrichtung zum Einsatz kommen kann, einen U-förmigen Querschnitt auf, mit dem sie sich senkrecht zur Längsrichtung erstreckt, wobei der U-Boden in einer senkrecht zur Längsrichtung verlaufenden Transversalrichtung verläuft und die U-Seitenwände der Tragschiene miteinander verbindet, wobei die Stromleitschiene mit der Aufreihungsrichtung parallel zur Transversalrichtung ausgerichtet in der Tragschiene angeordnet ist und sich die Stromleitschiene entlang der Transversalrichtung mit ihren Kanälen über mindestens 80%, insbesondere mindestens 90% der Erstreckungslänge des Innenraums der Tragschiene in Transversalrichtung zwischen den beiden U-Seitenwänden erstreckt, wobei die Kontakteinrichtung von der offenen Seite der Tragschiene, d. h. von der offenen Seite der U-Form der Tragschiene, so auf die Stromleitschiene aufsteckbar ist, dass in jedem der Kanäle der Stromleitschiene jeweils eine ihrer Kontakteinheiten zumindest abschnittsweise angeordnet ist und dabei den in dem jeweiligen Kanal angeordneten Leitungsdraht kontaktiert. Allgemein ist die Kontakteinrichtung dazu geeignet, an der Zugangsseite der Stromleitschiene so angeordnet zu werden, dass die Aufreihungsrichtung parallel zur Anordnungsrichtung verläuft, wobei bei dieser Anordnung jeweils eine der Kontakteinheiten in jeweils einem der Kanäle der Stromleitschiene angeordnet ist unter Kontaktierung des jeweiligen, in dem jeweiligen Kanal angeordneten Leitungsdrahts. Im Zuge der Anordnung der Kontakteinrichtung mit ihrer Kontaktseite an der Zugangsseite der Stromleitschiene oder im Anschluss an die Anordnung der Kontakteinrichtung mit ihrer Kontaktseite an der Zugangsseite der Stromleitschiene sind die Kontakteinheiten entlang einer Steckrichtung in die zur Zugangsseite hin offenen Kanäle der Stromleitschiene einführbar. Die Steckrichtung verläuft allgemein bevorzugt senkrecht zur Anordnungsrichtung bzw. bei entsprechender Anordnung der Kontakteinrichtung an der Stromleitschiene ebenfalls senkrecht zur Aufreihungsrichtung. In einem solchen bestimmungsgemäßen Zustand, in dem die Kontakteinheiten elektrisch leitend an den in den Kanälen angeordneten Leitungsdrähten anliegen, erstrecken sich die Kontakteinheiten somit entlang der Steckrichtung von der Zugangsseite der Stromleitschiene aus in die Kanäle der Stromleitschiene hinein bis zu den Leitungsdrähten. Erfindungsgemäß weist die Kontakteinrichtung eine Schutzvorrichtung auf, die ein relativ zum Gehäuse entlang der Steckrichtung beweglich am Gehäuse gelagertes Schutzelement aufweist, das zum Schutz der Kontakteinheiten die Kontakteinheiten zumindest abschnittsweise verdeckt und dessen Beweglichkeit entlang der Steckrichtung in Ruhelage durch eine Anlage eines Verriegelungsabschnitts der Schutzvorrichtung an einem am Gehäuse vorgesehenen Sperrabschnitt blockiert ist. Bevorzugt ist der Sperrabschnitt als integraler Bestandteil des Gehäuses ausgebildet. Indem das Schutzelement die Kontakteinheiten, insbesondere die Kontaktschwerter der Kontakteinheiten, zumindest abschnittsweise verdeckt, kann das Schutzelement ein fehlerhaftes Einbringen der Kontakteinheiten in die Kanäle der Stromleitschiene beim Anordnen der Kontakteinrichtung mit ihrer Kontaktseite an der Zugangsseite der Stromleitschiene effektiv verhindern. Dabei blockiert das Anliegen des Verriegelungsabschnitts an dem Sperrabschnitt in einer bestimmten Richtung entlang der Sperrrichtung die Bewegung des Schutzelements relativ zum Gehäuse, wobei diese bestimmte Richtung entgegen der Einbringungsrichtung entlang der Steckrichtung gerichtet ist, in der die Kontakteinheiten in die Kanäle einzubringen sind. Die bestimmte Richtung und die Einbringungsrichtung verlaufen somit in entgegengesetzte Richtungen parallel zur Steckrichtung. Das Schutzelement kann somit in der Ruhelage relativ zum Gehäuse nicht entgegen der Einbringungsrichtung bewegt werden und somit die Kontakteinheiten nicht freigeben, wenn die Kontakteinrichtung mit ihrer Kontaktseite in der Einbringungsrichtung, die parallel zur Steckrichtung verläuft, gegen die Zugangsseite der Stromleitschiene gepresst wird. In der später erläuterten Freigabelage hingegen können die Kontakteinheiten in der Einbringungsrichtung entlang der Steckrichtung in die Kanäle eingeführt werden, während sich im gleichen Maße das Schutzelement relativ zum Gehäuse der Kontakteinrichtung entgegen der Einbringungsrichtung entlang der Sperrrichtung bewegt. Das Schutzelement erstreckt sich bevorzugt zumindest über einen selben Erstreckungsbereich wie die Kontakteinheiten, bezogen auf die Steckrichtung, und/oder an der zur Kontaktseite gewandten Seite der Kontakteinheiten und/oder bildet zumindest einen Abschnitt der Kontaktseite der Kontakteinrichtung aus. Die Schutzvorrichtung weist ferner ein mit dem Schutzelement verbundenes Entriegelungselement auf, das eine Entriegelungsanordnung aufweist. Das Entriegelungselement ist relativ zum Gehäuse beweglich gelagert und umfasst den Verriegelungsabschnitt der Schutzvorrichtung. Das Entriegelungselement ist durch ein Pressen entlang der Steckrichtung, das von der Zugangsseite aus entlang der Steckrichtung erfolgt, gegen die Entriegelungsanordnung senkrecht zur Steckrichtung bewegbar unter Realisierung einer Freigabelage, in der der Verriegelungsabschnitt vollständig neben dem Sperrabschnitt angeordnet ist und somit das Schutzelement entlang der Steckrichtung relativ zum Gehäuse beweglich ist zum Ermöglichen der Einbringung der Kontakteinheiten in die Kanäle der Stromleitschiene, d.h. zum Ermöglichen einer Kontaktierung der in den Kanälen der Stromleitschiene angeordneten Leitungsdrähte durch die Kontakteinheiten. Das Entriegelungselement ist somit gezielt so am Gehäuse beweglich gelagert, dass durch ein Pressen auf die Entriegelungsanordnung entlang Steckrichtung eine Bewegung des Verriegelungselements relativ zum Gehäuse senkrecht zur Steckrichtung erzeugt ist. Dies kann beispielsweise durch die Lagerung des Entriegelungselements relativ zum Gehäuse um eine am Gehäuse vorgesehene Drehachse und/oder durch das Vorsehen von Schrägflächen als Teil der Entriegelungsanordnung realisierbar sein, die schräg zur Steckrichtung verlaufen, so dass ein Pressen auf diese Schrägflächen in Steckrichtung aufgrund der Schrägstellung zu einer Bewegung des Entriegelungselements senkrecht zur Steckrichtung führt. Allgemein bevorzugt ist die Entriegelungsanordnung korrespondierend zu der an der Zugangsseite der Stromleitschiene vorgesehenen Codieranordnung ausgebildet, die somit zum Betätigen der Entriegelungsanordnung ausgehend von der Ruhelage von der Kontaktseite der Kontakteinrichtung aus ausgebildet ist. Die Entriegelungsanordnung ist somit dergestalt korrespondierend zu der Codieranordnung ausgebildet, dass durch ein Pressen der Codieranordnung entlang der Steckrichtung gegen die Entriegelungsanordnung das Entriegelungselement senkrecht zur Steckrichtung bewegbar ist unter Realisierung der Freigabelage. Bevorzugt sind Entriegelungsanordnung und Codieranordnung dergestalt zueinander korrespondierend ausgebildet, dass eine Kontaktierung der Leitungsdrähte, die in den Kanälen der Stromleitschiene angeordnet sind, bei einer Anordnung der Kontakteinrichtung mit ihrer Kontaktseite an der Zugangsseite der Stromleitschiene nur in einer einzigen Drehposition der Kontakteinrichtung relativ zur Stromleitschiene ermöglicht ist, wobei sich die Drehposition auf eine Drehung um die Steckrichtung bezieht. Dies kann beispielsweise durch eine mit Bezug auf die Steckrichtung asymmetrische Ausgestaltung der Entriegelungsanordnung und Codieranordnung realisierbar sein. Hierdurch kann eine besonders zuverlässige Vermeidung eines Fehlsteckens bzw. eine Fehlkontaktierung ermöglicht sein.

In einer Ausführungsform weist die Entriegelungsanordnung einen ersten Entriegelungsabschnitt und einen zweiten Entriegelungsabschnitt auf, die voneinander beabstandet sind. Hierdurch ist eine verbesserte Funktionalität der Schutzvorrichtung gewährleistet. In einer Ausführungsform kann durch Pressen gegen nur einen der beiden Entriegelungsabschnitte ausgehend von der Ruhelage der Kontakteinrichtung die Freigabelage der Kontakteinrichtung erreichbar sein. In einer anderen Ausführungsform ist vorgesehen, dass nur durch Betätigung von beiden Entriegelungsabschnitten ausgehend von der Ruhelage die Freigabelage erreichbar ist. Das Vorsehen der beiden voneinander beabstandeten Entriegelungsabschnitte bringt somit den Vorteil einer besonders gezielten Einsetzbarkeit der Kontakteinrichtung mit sich. Besonders bevorzugt ist der erste Entriegelungsabschnitt dem ersten Codierabschnitt der Codieranordnung zugeordnet und ist der zweite Entriegelungsabschnitt dem zweiten Codierabschnitt der Codieranordnung zugeordnet. In einer Ausführungsform ist in einer Kontaktierungsposition der Kontakteinrichtung relativ zur Stromleitschiene jeder der Entriegelungsabschnitte zum Zusammenwirken mit dem ihm jeweils zugeordneten Codierabschnitt zum Erreichen der Freigabelage ausgehend von der Ruhelage ausgebildet. In der Kontaktierungsposition weist die Kontaktseite der Kontakteinrichtung zur Zugangsseite der Stromleitschiene, und jeder der Entriegelungsabschnitte wirkt mit dem ihm jeweils zugeordneten Codierabschnitt ausgehend von der Entriegelungsposition zusammen, um ausgehend von der Ruhelage die Freigabelage zu erreichen. Die Kontaktierungsposition bezeichnet eine bestimmte Position der Kontakteinrichtung relativ zur Stromleitschiene. Die Kontaktierungsposition definiert dabei sowohl die Lage der Kontakteinrichtung relativ zur Stromleitschiene mit Bezug auf ihre Position entlang der Aufreihungsrichtung bzw. Anordnungsrichtung als auch in jeder darauf senkrecht stehenden Richtung als auch mit Bezug auf eine Drehung um die Steckrichtung. In einer Ausführungsform sind die Entriegelungsabschnitte der Kontakteinrichtung durch einen entlang der Steckrichtung verlaufenden Trennabschnitt der Kontakteinrichtung voneinander getrennt. Der Trennabschnitt und die Entriegelungsabschnitte sind jeweils Oberflächenabschnitte des Entriegelungselements. Bevorzugt weist der Trennabschnitt in eine andere Richtung als die Codierabschnitte. In einer Ausführungsform verläuft der Trennabschnitt parallel zur Steckrichtung oder weist entlang der Steckrichtung in eine entgegengesetzte Richtung im Vergleich zu den Codierabschnitten, allgemein bevorzugt verlaufen die Codierabschnitte schräg zur Steckrichtung und sind jeweils von der Kontaktseite der Kontakteinrichtung aus zugänglich oder bilden einen Abschnitt der Kontaktseite aus. In einer Ausführungsform sind der erste und der zweite Entriegelungsabschnitt in der Anordnungsrichtung und/oder in einer senkrecht zur Steckrichtung und Anordnungsrichtung verlaufenden Richtung voneinander beabstandet. Bei einer bestimmungsgemäßen Verwendung der Kontakteinrichtung verläuft die senkrecht zur Steckrichtung und Anordnungsrichtung verlaufende Richtung in Längsrichtung. Allgemein bevorzugt sind Kontakteinrichtung und Stromleitschiene dergestalt zueinander korrespondierend ausgebildet, dass beim Pressen der Codieranordnung gegen die Entriegelungsanordnung die Kontakteinrichtung ausschließlich über den ersten und zweiten Entriegelungsabschnitt an der Stromleitschiene und somit an der Codieranordnung anliegt. In einer Ausführungsform bildet jeder der Entriegelungsabschnitte jeweils einen Schrägflächenabschnitt aus, der von der Kontaktseite aus zugänglich ist, insbesondere einen Abschnitt der Kontaktseite ausbildet. Allgemein bevorzugt verlaufen die Schrägflächenabschnitte parallel und sind voneinander beabstandet. In einer Ausführungsform ist das Entriegelungselement zum Erreichen der Freigabelage ausgehend von der Ruhelage in einer Bewegungsrichtung bewegbar, wobei die Entriegelungsabschnitte entlang der Bewegungsrichtung voneinander beabstandet sind. Die entsprechenden voneinander beabstandeten Anordnungen der Entriegelungsabschnitte bzw. die starre Kopplung der Entriegelungsabschnitte kann für die Funktionalität der Schutzvorrichtung besonders vorteilhaft sein, insbesondere kann hierdurch besonders zuverlässig gewährleistet sein, dass das Pressen gegen nur einen wahlweise auswählbaren der beiden Entriegelungsabschnitte den gleichen Effekt mit sich bringt wie das Pressen gegen beide Entriegelungsabschnitte, wobei sich der Effekt auf das Erreichen der Freigabelage ausgehend von der Ruhelage bezieht.

In einer Ausführungsform ist das Entriegelungselement relativ zum Schutzelement zumindest mit einem Fixierabschnitt entlang der Steckrichtung positionsfest fixiert. Hierdurch kann das Entriegelungselement besonders zuverlässig dergestalt zum Schutzelement geführt sein, dass durch das Entriegelungselement bei Betätigung der Entriegelungsanordnung bzw. Pressen gegen die Entriegelungsanordnung entlang der Steckrichtung ausgehend von der Ruhelage die Freigabelage erzielbar ist. In einer Ausführungsform weist das Entriegelungselement eine Erstreckungslänge in der Anordnungsrichtung auf, die ein Vielfaches, insbesondere mindestens das Dreifache, insbesondere mindestens das Vierfache, insbesondere mindestens das Fünffache, einer Erstreckungslänge des Entriegelungselements in einer senkrecht zur Anordnungsrichtung, insbesondere senkrecht zur Anordnungsrichtung und Steckrichtung, verlaufenden Richtung beträgt. In einer Ausführungsform weist das Schutzelement eine Erstreckungslänge in der Anordnungsrichtung auf, die ein Vielfaches, insbesondere mindestens das Dreifache, insbesondere mindestens das Vierfache, insbesondere mindestens das Fünffache einer Erstreckungslänge des Schutzelements in einer senkrecht zur Anordnungsrichtung, insbesondere senkrecht zur Anordnungsrichtung und senkrecht zur Steckrichtung, verlaufenden Richtung beträgt. Durch diese Ausgestaltung kann das Entriegelungselement bzw. das Schutzelement besonders vorteilhaft relativ zum Gehäuse der Kontakteinrichtung führbar sein. In einer Ausführungsform erstreckt sich das Schutzelement über mindestens 60%, insbesondere mindestens 70%, insbesondere mindestens 80% der Gesamterstreckungslänge der Kontakteinrichtung in der Anordnungsrichtung. In einer Ausführungsform erstreckt sich das Entriegelungselement über mindestens 30%, insbesondere mindestens 40%, insbesondere mindestens 50%, insbesondere mindestens 60% der Gesamterstreckungslänge der Kontakteinrichtung in der Anordnungsrichtung. In einer Ausführungsform sind das Gehäuse, das Schutzelement und das Entriegelungselement jeweils als separat hergestelltes Spritzgussbauteil ausgebildet. Hierdurch kann jedes dieser Spritzgussbauteile besonders gezielt an die an ihn gestellten Anforderungen angepasst sein.

In einer Ausführungsform weist die Kontakteinrichtung eine erste Gruppe an Kontakteinheiten und eine zweite, von der ersten Gruppe in einer senkrecht zur Anordnungsrichtung und senkrecht zur Steckrichtung verlaufenden Richtung durch einen Abstandsbereich beabstandete zweite Gruppe an Kontakteinheiten auf, wobei die Schutzvorrichtung im Abstandsbereich zwischen den beiden Gruppen an Kontakteinheiten angeordnet ist. Die voneinander beabstandete Anordnung der zwei Gruppen an Kontakteinheiten kann besonders vorteilhaft dafür sein, die Kontakteinheiten mit einem geringen Abstand, bezogen auf die Anordnungsrichtung, voneinander anzuordnen und gleichzeitig eine gute Zugänglichkeit der Kontakteinheiten zum Anschließen eines elektrischen Funktionselements zu gewährleisten. Sämtliche Kontakteinheiten sind dabei entlang der Anordnungsrichtung nebeneinander angeordnet bzw. hintereinander aufgereiht, wobei die Kontakteinheiten der unterschiedlichen Gruppen in der genannten Richtung versetzt zueinander angeordnet sind. Die erläuterten Kontakteinheiten umfassen dabei selbstverständlich sowohl die erste Gruppe als auch die zweite Gruppe an Kontakteinheiten, so dass die Kontakteinheiten beider Gruppen bestimmungsgemäß bei einer Anordnung der Kontakteinrichtung mit ihrer Kontaktseite an der Zugangsseite der Stromleitschiene in die Kanäle der Stromleitschiene einbringbar sind.

In einer Ausführungsform weist das Schutzelement für jede einzelne Kontakteinheit einen dieser jeweiligen Kontakteinheit zugeordneten Führungsabschnitt auf, der ein Kontaktschwert der jeweiligen Kontakteinheit sowohl in der Ruhelage als auch in der Freigabelage als auch während einer ausgehend von der Freigabelage erfolgenden Bewegung des Schutzelements entlang der Steckrichtung seitlich führt. Dabei ist der Führungsabschnitt bevorzugt an beiden Seiten des Kontaktschwerts, wobei der Begriff "Seiten" sich auf die beiden Seiten bezogen auf die Anordnungsrichtung bezieht, angeordnet. Die Bewegung des Schutzelements ausgehend von der Freigabelage entlang der Steckrichtung bezieht sich auf eine solche Bewegung des Schutzelements, die das Schutzelement durchführt, wenn die Kontakteinrichtung mit ihrer Kontaktseite an der Zugangsseite der Stromleitschiene angeordnet wird und ihre Kontakteinheiten entlang der Steckrichtung in die Kanäle eingebracht werden. Im Zuge der genannten Bewegung wird somit die Strecke entlang der Steckrichtung vergrößert, über die die Kontakteschwerter der Kontakteinheiten entlang der Steckrichtung an der Kontaktseite über das Schutzelement vorstehen, damit sie in die Kanäle der Stromleitschiene eingeführt werden können. Durch die Führung der Kontaktschwerter der Kontakteinheiten können die Kontaktschwerter besonders zuverlässig ausgerichtet sein, damit sie störungsfrei in die Kanäle der Stromleitschiene eingebracht werden können. An dieser Stelle sei allgemein darauf hingewiesen, dass bevorzugt die Kontakteinheiten jeweils ein Kontaktschwert aufweisen, das aus einem leitenden Material hergestellt ist, insbesondere aus Metall hergestellt ist. Solche Kontaktschwerter müssen eine gewisse Länge aufweisen, damit sie die in den Kanälen angeordneten Leitungsdrähte kontaktieren können. Gleichzeitig können solche Kontaktschwerter nur eine begrenzte Dicke, d. h. Schwertstärke aufweisen, zum einen aus Kostengründen, zum anderen aus Platzgründen bzw. Abständen, die zwischen den verschiedenen Kontaktschwertern unterschiedlicher Kontakteinheiten einzuhalten sind. Die Führung der Kontaktschwerter durch den Führungsabschnitt des Schutzelements ist somit gerade für die Realisierung von dünnen und hinreichend langen Kontaktschwertern vorteilhaft. Allgemein bevorzugt weist ein Kontaktschwert eine Länge entlang der Streckrichtung auf, die mindestens das Zehnfache, insbesondere mindestens das Zwanzigfache, insbesondere mindestens das Dreißigfache der Kontaktschwertdicke beträgt, d. h. der Erstreckungslänge des Kontaktschwerts in Anordnungsrichtung. In einer Ausführungsform erstreckt sich der Führungsabschnitt an beiden Seiten des Kontaktschwerts über einen selben Längserstreckungsabschnitt wie das Kontaktschwert. Der Längserstreckungsabschnitt bezeichnet einen Längenabschnitt entlang einer Richtung, die senkrecht auf der Steckrichtung und senkrecht auf der Anordnungsrichtung steht. Bevorzugt vergrößert sich die Längserstreckungslänge des Längserstreckungsabschnitts ausgehend von der Freigabelage während der Bewegung des Schutzelements entlang der Steckrichtung. Somit überlappen sich Führungsabschnitt und Kontaktschwert entlang der genannten Richtung über eine Länge, die sich während der Bewegung des Schutzelements vergrößert, die das Schutzelement, wie obenstehend erläutert, ausgehend von der Freigabelage entlang der Steckrichtung durchführt, wenn die Kontaktschwerter in die Kanäle der Stromleitschiene entlang der Steckrichtung eingebracht werden bzw. wenn sich die Kontaktschwerter entlang der Steckrichtung zunehmend über das Schutzelement hinaus erstrecken. In einer Ausführungsform ist der Führungsabschnitt trichterartig ausgebildet unter Verjüngung eines für das Kontaktschwert vorgesehenen Freiraums entlang der Steckrichtung zur Kontaktseite hin. Hierdurch ist eine zur Kontaktseite hin verbesserte Führung, d. h. Führung mit umso weniger Spiel, je näher die Führung an der Kontaktseite liegt, gewährleistet. In einer Ausführungsform umschließt der Führungsabschnitt das Kontaktschwert nach Art einer U-Form und ist somit an einem Ende offen. Die U-Form beschreibt bevorzugt den Querschnitt des Führungsabschnitts senkrecht zur Steckrichtung. Hierdurch kann sowohl eine hinreichende Flexibilität gewährleistet sein als auch eine hinreichende Führung des Kontaktschwerts.

In einer Ausführungsform weist das Schutzelement eine zur Entriegelungsanordnung korrespondierende Führungsanordnung auf, wobei die Führungsanordnung entlang der Steckrichtung kontaktseitig vor der Entriegelungsanordnung angeordnet ist. Bevorzugt ist in der Ruhelage die Entriegelungsanordnung fluchtend zur Führungsanordnung angeordnet, sodass die Codieranordnung durch die Führungsanordnung hindurch zur Entriegelungsanordnung gebracht werden kann. Somit kann die Führungsanordnung eine Führung der Codierabschnitte der Codieranordnung gewährleisten, damit die Codierabschnitte besonders zielgenau in Anlage an die Entriegelungsanordnung gelangen können. Somit ist bevorzugt die Führungsanordnung, genauso wie die Entriegelungsanordnung, korrespondierend zu der Codieranordnung ausgebildet. Besonders bevorzugt ist die Führungsanordnung entlang der Steckrichtung von der Entriegelungsanordnung beabstandet. Besonders bevorzugt ist die Entriegelungsanordnung von der Kontaktseite aus nur nach einem Passieren der Führungsanordnung zugänglich. Somit ist bevorzugt die Entriegelungsanordnung für die Codieranordnung erst nach dem Vorbeiführen der Codieranordnung an der Führungsanordnung zugänglich. In einer Ausführungsform weist die Führungsanordnung mehrere Anordnungsabschnitte auf, die in Anordnungsrichtung voneinander beabstandet sind, wobei bevorzugt jeder der Anordnungsabschnitte genau einem der Entriegelungsabschnitte zugeordnet ist und in der Ruhelage fluchtend zu dem ihm jeweils zugeordneten Entriegelungsabschnitt angeordnet ist.

In einer Ausführungsform weist die Führungsanordnung eine erste Gruppe an Anordnungsabschnitten auf, die jeweils einem Entriegelungsabschnitt der Entriegelungsanordnung zugeordnet sind, und eine zweite Gruppe an Anordnungsabschnitten, die versetzt zu sämtlichen Entriegelungsabschnitten der Entriegelungsanordnung angeordnet sind. Allgemein bevorzugt sind sowohl die Anordnungsabschnitte der ersten Gruppe als auch die Anordnungsabschnitte der zweiten Gruppe jeweils als Aussparung ausgebildet, wobei bevorzugt die Anordnungsabschnitte der ersten Gruppe in einer selben räumlichen Anordnung angeordnet sind wie die Anordnungsabschnitte der zweiten Gruppe. Durch die Ausgestaltung als Aussparung kann jeder der Anordnungsabschnitte zur Aufnahme eines von der Codieranordnung umfassten Codierabschnitts ausgebildet sein, wobei die Codierabschnitte sowohl von der ersten Gruppe an Anordnungsabschnitten als auch von der zweiten Gruppe an Anordnungsabschnitten aufnehmbar ist, d. h. in die jeweilige Anordnung von Aussparungen einführbar ist. Bevorzugt ist die erste Gruppe an Anordnungsabschnitten entlang der Anordnungsrichtung versetzt zu der zweiten Gruppe an Anordnungsabschnitten angeordnet. Bevorzugt sind die Anordnungsabschnitte entlang der Steckrichtung kontaktseitig vor dem Verriegelungselement angeordnet, sodass das Verriegelungselement und somit auch die Entriegelungsanordnung ausgehend von der Kontaktseite entlang der Steckrichtung nur nach Passieren der Anordnungsabschnitte zugänglich ist. In einer Ausführungsform ist bei einer ersten Position der sich in ihrer Ruhelage befindenden Kontakteinrichtung relativ zur Stromleitschiene die Codieranordnung in Eingriff mit der ersten Gruppe an Anordnungsabschnitten unter Ermöglichung einer Realisierung der Freigabelage, wohingegen bei einer zweiten Position der sich in ihrer Ruhelage befindenden Kontakteinrichtung relativ zur Stromleitschiene die Codieranordnung in Eingriff mit der zweiten Gruppe an Anordnungsabschnitten ist unter Verhinderung einer Realisierung der Freigabelage. Bevorzugt liegt in der ersten Position die Codieranordnung an der Entriegelungsanordnung an, wohingegen die Codieranordnung in der zweiten Position entlang der Anordnungsrichtung von der Entriegelungsanordnung beabstandet ist, sodass ausgehend von der zweiten Position bei einem Pressen der Codieranordnung entlang der Steckrichtung gegen das Verriegelungselement das Verriegelungselement in seiner Bewegung blockiert ist, wohingegen bei einem Pressen der Codieranordnung entlang Steckrichtung gegen das Verriegelungselement ausgehend von der ersten Position das Pressen ein Bewegen des Verriegelungselements erzeugt und hierdurch die Freigabelage erreichbar ist. Durch das Vorsehen der beiden verschiedenen Gruppen an Anordnungsabschnitten kann zum einen bei einer korrekten Positionierung der Kontakteinrichtung relativ zur Stromleitschiene, die bei Anordnung der Kontakteinrichtung in der ersten Position vorliegt, eine gezielte Führung der Codieranordnung zur Entriegelungsanordnung gewährleistet sein, wohingegen bei einer fehlerhaften Positionierung, die dann vorliegt, wenn sich die Kontakteinrichtung in der zweiten Position befindet, ein Bewegen des Verriegelungselements entlang der Steckrichtung durch das aneinander Anliegen von Verriegelungsabschnitt und Sperrabschnitt blockiert ist und somit eine Fehlkontaktierung der in der Stromleitschiene angeordneten Leitungsdrähte nach Möglichkeit verhindert ist.

Die Erfindung betrifft ferner eine Leuchte, die mittels eines erfindungsgemäßen Systems hergestellt ist. Zur Realisierung der Leuchte befindet sich das System im Betriebszustand. Die Leuchte kann wie oben erläutert mehrere Leuchtenbauteile umfassen, die jeweils eine Tragschiene, eine Stromleitschiene und mehrere Montagekörper sowie an jedem Montagekörper jeweils ein elektrisches Funktionselement und eine Kontakteinrichtung umfassen.

Die Erfindung betrifft ferner ein Verfahren zur Realisierung einer Leuchte mittels eines erfindungsgemäßen Systems. Zur Realisierung des Betriebszustands des Systems und somit zur Realisierung der Leuchte wird die Kontakteinrichtung mit ihren Kontakteinheiten entlang der Steckrichtung auf die Stromleitschiene zu bewegt und dabei die Codieranordnung in Steckrichtung gegen die Entriegelungsanordnung gepresst, wodurch das Entriegelungselement senkrecht zur Steckrichtung bewegt wird, und anschließend werden durch Fortführen der Bewegung der Kontakteinheiten entlang der Steckrichtung, insbesondere zusammen mit dem Gehäuse der Kontakteinrichtung, auf die Stromleitschiene zu bzw. in die Kanäle der Stromleitschiene hinein zumindest einige der in den Kanälen der Stromleitschiene angeordneten Leitungsdrähte, insbesondere sämtliche dieser Leitungsdrähte, mit den Kontakteinheiten kontaktiert.

Die erfindungsgemäße Stromleitschiene, das erfindungsgemäße System, die erfindungsgemäße Leuchte und das erfindungsgemäße Verfahren können in vorteilhaften Ausführungsformen jeweils Merkmale aufweisen, die zu einer jeweils anderen erfindungsgemäßen Lösung beschrieben sind und/oder die im Zusammenhang mit gattungsgemäßen Systemen bzw. Stromleitschienen bzw. Leuchten bzw. Verfahren beschrieben sind. Ferner können die beschriebenen erfindungsgemäßen Ausführungsformen besonders vorteilhaft miteinander kombiniert sein.

Die Erfindung wird nachfolgend unter Bezugnahme auf zwölf Figuren anhand von Ausführungsbeispielen näher erläutert.

Es zeigen:
- Figur 1:: in verschiedenen schematischen Prinzipdarstellungen Bestandteile einer Ausführungsform eines erfindungsgemäßen Systems;
- Figur 2:: in verschiedenen schematischen Prinzipdarstellungen unterschiedliche Ansichten auf eine Ausführungsform einer Kontakteinrichtung in ihrer Ruhelage;
- Figur 3:: in einer schematischen Prinzipdarstellung die Kontakteinrichtung gemäß Figur 2 bei einem Annähern in Steckrichtung auf eine Stromleitschiene;
- Figur 4:: in verschiedenen schematischen Prinzipdarstellungen die Kontakteinrichtung gemäß Figur 2 in ihrer Freigabelage;
- Figur 5:: in verschiedenen schematischen Prinzipdarstellungen die Kontakteinrichtung gemäß Figur 2 in einem Zustand, in dem ihre Kontakteinheiten Leitungsdrähte der Stromleitschiene kontaktieren;
- Figur 6:: in einer schematischen Prinzipdarstellung die Kontakteinrichtung gemäß Figur 2 zusammen mit einer Schiene bei einer fehlerhaften Positionierung;
- Figur 7:: in einer schematischen Prinzipdarstellung Bestandteile einer Ausführungsform eines erfindungsgemäßen Systems;
- Figur 8:: in verschiedenen schematischen Prinzipdarstellungen Komponenten der Kontakteinrichtung gemäß Figur 2;
- Figur 9:: in einer schematischen Prinzipdarstellung das Verriegelungselement der Kontakteinrichtung gemäß Figur 2;
- Figur 10:: in einer schematischen Prinzipdarstellung einen Ausschnitt einer Ausführungsform einer erfindungsgemäßen Stromleitschiene;
- Figur 11:: in einer schematischen Prinzipdarstellung eine Ansicht auf ein Stromleitprofil der Stromleitschiene gemäß Figur 10;
- Figur 12:: in einer schematischen Prinzipdarstellung eine Ansicht auf ein weiteres Stromleitprofil der Stromleitschiene gemäß Figur 10.

In Figur 1 umfassend die Figuren 1a, 1b und 1c sind mehrere Komponenten einer Ausführungsform eines erfindungsgemäßen Systems umfassend eine Kontakteinrichtung 1 und eine erfindungsgemäße Stromleitschiene in schematischen Prinzipdarstellungen dargestellt. In Figur 1a ist zur Veranschaulichung des Grundprinzips eines erfindungsgemäßen Systems und somit auch einer erfindungsgemäßen Leuchte eine perspektivische Darstellung auf einen Schnitt durch Komponenten des erfindungsgemäßen Systems dargestellt. Bezogen auf die Längsrichtung X und Transversalrichtung Y des Systems sind die Komponenten in Figur 1a in ihrer relativen Anordnung zueinander dargestellt, die sie im Betriebszustand des Systems innehaben. In Figur 1a ist ein Querschnitt senkrecht zur Längsrichtung X dargestellt. Das System umfasst eine Tragschiene 2, die einen U-förmigen Querschnitt mit einem Tragschienenboden und sich in einer Vertikalrichtung, die senkrecht zur Transversalrichtung Y und Längsrichtung X verläuft, von dem Tragschienenboden weg erstreckende Tragschienenseitenwände aufweist. Das System umfasst ferner einen Montagekörper 5, der an einem offenen Ende der Tragschiene 2 angeordnet ist und der bestimmungsgemäß zur Realisierung des Betriebszustands mittels einer Haltefeder 51 positionsfest an der Tragschiene 2 fixiert ist. Zur Fixierung hintergreifen Vorsprünge 511 der Haltefeder Vorsprünge 20, die von den Tragschienenseitenwänden der Tragschiene 2 ausgebildet sind. Der Montagekörper 5 weist ebenfalls einen U-förmigen Querschnitt auf, wobei sich die U-Formen von Montagekörper 5 und Tragschiene 2 gegenüberliegen. Die Montagekörperseitenwände weisen jeweils einen Vorsprung 50 auf, unter dem die Haltefeder 51 mit Haltevorsprüngen 512 verpresst ist und somit verpresst gegen den Montagekörperboden gehalten ist. Ausgehend von der in Figur 1a gezeigten Relativposition von Montagekörper 5 und Tragschiene 2 zueinander ist der Montagekörper 5 noch in Vertikalrichtung auf den Tragschienenboden hin zu zubewegen, damit der Betriebszustand realisiert wird. Am Montagekörper 5 ist eine Kontakteinrichtung 1 befestigt, und an der Tragschiene 2 ist eine Stromleitschiene 3 befestigt, die Kanäle aufweist, in denen Leitungsdrähte 4 angeordnet sind. Ausgehend von der in Figur 1a gezeigten Relativposition ist noch der Montagekörper 5 gemeinsam mit der Kontakteinrichtung 1 in Vertikalrichtung auf den Tragschienenboden hin zu bewegen, bis die Vorsprünge 511 der Haltefeder 51 die Vorsprünge 20 der Tragschiene 2 hintergreifen. Im Zuge dieser Bewegung werden Kontakteinheiten 11 der Kontakteinrichtung 1 in die Kanäle der Stromleitschiene 3 eingebracht unter Kontaktierung der Leitungsdrähte 4. Mittels Betätigungselementen 52 ist die Haltefeder ausgehend von dem Betriebszustand so auslenkbar, dass der Montagekörper 5 von der Tragschiene 2 entnommen werden kann. Im Betriebszustand sind die Kontakteinrichtung 1 und die Stromleitschiene 3 sowie die darin angeordneten Leitungsdrähte 4 im Innenraum der Tragschiene 2 angeordnet, der von dem Montagekörper 5 verschlossen ist. Der Montagekörper 5 weist an seinem Montagekörperboden an der vom Innenraum abgewandten Seite ein Leuchtmittel 58 umfassend eine Platine mit LEDs auf. An dieser Seite des Montagebodens des Montagekörpers 5 kann ferner eine Abdeckung angeordnet werden, die beispielsweise Linsen umfassen kann, mit denen eine Lichtverteilung des von den LEDs des Leuchtmittels 58 abgestrahlten Lichts festgelegt werden kann.

In Figur 1b ist eine Ausführungsform einer Kontakteinrichtung 1 schematisch perspektivisch dargestellt. Die Kontakteinrichtung 1 weist, erfindungsgemäß allgemein vorteilhaft, Haltevorsprünge 12 auf, mittels derer sie an dem Montagekörper 5 zur Realisierung des Betriebszustands des Systems befestigbar ist, wobei die Haltevorsprünge 12 im Betriebszustand die in Figur 1a gezeigten Vorsprünge 50 des Montagekörpers 5 untergreifen und gegen diese pressen. Die Kontakteinrichtung 1 weist ferner zwei Gruppen an Kontakteinheiten 11 auf, die jeweils ein Kontaktschwert 110 aufweisen. Zwischen den beiden Gruppen an Kontakteinheiten 11 ist das Schutzelement 70 in einer Schutzvorrichtung der Kontakteinrichtung 1 angeordnet, die die Kontaktschwerter 110 dergestalt verdeckt, dass eine fehlerhafte Kontaktierung der Leitungsdrähte 4, die in den Kanälen der Stromleitschiene 3 gemäß Figur 1a angeordnet sind, effektiv verhindert ist. In Figur 1b sind aufgrund der Schrägansicht nur von der ersten Gruppe an Kontakteinheiten 11 sämtliche dieser Kontakteinheiten 11 zu erkennen, wohingegen von der Gruppe an Kontakteinheiten 11, die an der anderen Seite des Schutzelements 11 angeordnet sind, aufgrund der Schrägansicht lediglich eine der Kontakteinheit 11 mit ihrem Kontaktschwert 110 zu erkennen ist. In Figur 1c ist ferner zu Erläuterungszwecken die Stromleitschiene 3 mit herausragenden Leitungsdrähten 4 dargestellt. Figur 1c lässt erkennen, dass die Stromleitschiene 3 in Längsrichtung X langgestreckt ausgebildet ist, wobei ihre Leitungsdrähte in der Aufreihungsrichtung A nebeneinander angeordnet sind. Die Kontakteinheiten 11 der Kontakteinrichtung 1 sind mit ihren Kontaktschwertern 110 in einer Anordnungsrichtung, die sich auf die Kontakteinrichtung 1 an sich bezieht, nebeneinander angeordnet, wobei die Anordnungsrichtung bei der Relativanordnung von Kontakteinrichtung 1 und Stromleitschiene 3 gemäß Figur 1c parallel zur Aufreihungsrichtung A verläuft. Es ist zu erkennen, dass ausgehend von der in Figur 1c gezeigten Relativposition von Kontakteinrichtung 1 und Stromleitschiene 3 die Kontaktschwerter 110 der Kontakteinheiten 11 in elektrisch leitenden Kontakt mit den Leitungsdrähten 4 nur dann gebracht werden können, wenn das Gehäuse 10 der Kontakteinrichtung 1 entlang der Steckrichtung S auf die Stromleitschiene 3 zubewegt wird und dabei das Schutzelement 70 entlang der Steckrichtung S relativ zum Gehäuse 10 und relativ zu den Kontakteinheiten 11 bewegt wird, wobei die Kontakteinheiten 11 in dem vorliegenden Ausführungsbeispiel und allgemein vorteilhaft positionsfest im Gehäuse 10 fixiert sind.

In Figur 2 umfassend die Figuren 2a, 2b und 2c sind in verschiedenen Prinzipdarstellungen Ansichten auf eine Ausführungsform einer Kontakteinrichtung 1 zusammen mit einer Stromleitschiene 3 schematisch dargestellt. In den Figuren 2a, 2b und 2c ist die Kontakteinrichtung 1 jeweils in einer identischen Lage, nämlich in ihrer Ruhelage dargestellt. In Figur 2a ist eine Aufsicht auf eine Seite von Stromleitschiene 3 und Kontakteinrichtung 1 dargestellt, in den Figuren 2b und 2c eine Aufsicht auf einen Schnitt, der durch die Steckrichtung S und die Aufreihungsrichtung A aufgespannt ist. In den Figuren 2a und 2b ist die Kontakteinrichtung 1 jeweils identisch zur Stromleitschiene 3 angeordnet und in Steckrichtung von dieser beabstandet. Dabei ist die Anordnungsrichtung, entlang derer die Kontakteinheiten 11 der Kontakteinrichtung 1 nebeneinander angeordnet sind, parallel zur Aufreihungsrichtung A angeordnet, die in den Figuren 2a und 2b eingezeichnet ist und entlang derer die Kanäle der Stromleitschiene 3 und somit auch die in den Kanälen angeordneten Leitungsdrähte 4 nebeneinander angeordnet sind. Bei der in den Figuren 2a und 2b gezeigten Anordnung ist die Kontakteinrichtung 1 so relativ zur Stromleitschiene 3 angeordnet, dass ihre Kontaktseite zur Zugangsseite der Stromleitschiene 3 weist, und so angeordnet, dass sie alleine durch eine Bewegung des Gehäuses 10 entlang der Steckrichtung S auf die Stromleitschiene 3 zu so an der Zugangsseite der Stromleitschiene 3 angeordnet werden kann, dass ihre Kontakteinheiten 11 mit ihren Kontaktschwertern 110 jeweils einen der Leitungsdrähte 4, die in den Kanälen der Stromleitschiene 3 angeordnet sind, kontaktieren. Aus den in den Figuren 2b und 2c gezeigten Schnittdarstellungen ist in Zusammenschau mit den Figuren 8a und 9 das Funktionsprinzip der gezeigten Ausführungsform der Kontakteinrichtung 1 gut erkennbar. Die Kontakteinrichtung 1 weist ein Gehäuse 10 und eine Schutzvorrichtung 7 auf. Die Schutzvorrichtung 7 umfasst ein Schutzelement 70 (in Figur 8a dargestellt) und ein Entriegelungselement 71 (in Figur 9 dargestellt). In der in den Figuren 2b und 2c gezeigten Ruhelage ist das Schutzelement 70 durch eine zweite Feder 82 entlang der Steckrichtung S gegen einen Vorsprung gepresst. Das Entriegelungselement 71 ist in einer von dem Schutzelement 70 ausgebildeten Linearführung in einer durch die Linearführung festgelegten, senkrecht zur Steckrichtung S verlaufenden Verschieberichtung verschiebbar am Schutzelement 70, vorliegend im Schutzelement 70, geführt gelagert. Dabei ist das Entriegelungselement 71 in der gezeigten Ruhelage durch eine erste Feder 81 in einer Federrichtung gegen einen Anschlag gepresst. Die Federrichtung ist vorliegend parallel zur Verschieberichtung angeordnet, was erfindungsgemäß allgemein vorteilhaft ist. Die Federrichtung ist vorliegend parallel zur Anordnungsrichtung bzw. Aufreihungsrichtung A angeordnet, was erfindungsgemäß allgemein vorteilhaft ist. In der Ruhelage verdeckt das Schutzelement die Kontakteinheiten 11 der Kontakteinrichtung 1 abschnittsweise. Vorliegend erstreckt sich das Schutzelement 70 entlang der Steckrichtung kontaktseitig über die Kontakteinheiten 11 hinaus, wodurch es einen besonders guten Schutz gegenüber der Fehlkontaktierung der Kontaktschwerter 110 der Kontakteinheiten 11 gewährleistet. Auch ist aus der Schnittdarstellung zu erkennen, dass das Entriegelungselement 71 einen ersten Entriegelungsabschnitt 711 und einen zweiten Entriegelungsabschnitt 712 aufweist, die jeweils als von der Kontaktseite der Kontakteinrichtung 1 aus zugängliche Schrägflächenabschnitt ausgebildet sind. In der in Figur 2 gezeigten Ruhelage der Kontakteinrichtung 1 sind die Entriegelungsabschnitte 711, 712 fluchtend zu jeweils einem Anordnungsabschnitt 701, 702 einer Führungsanordnung des Schutzelements 70 angeordnet. Das Schutzelement 70 bildet dabei eine Einhausung für das Entriegelungselement 71 aus, mit der das Schutzelement 70 das Entriegelungselement 71 mit Bezug auf die Steckrichtung S kontaktseitig bedeckt, wobei die Anordnungsabschnitte 701, 702 als Aussparung in dem Schutzelement 70 ausgebildet sind, durch die hindurch ausgehend von der Kontaktseite der Kontakteinrichtung 1 die Entriegelungsabschnitte 711, 712 entlang der Steckrichtung S zugänglich sind. Somit kann bei einem Bewegen der Kontakteinrichtung 1 auf die Stromleitschiene 3 entlang der Steckrichtung zu jeweils ein Codierabschnitt 311, 312 durch den ihm jeweils zugeordneten Anordnungsabschnitt 701, 702 des Schutzelements 70 hindurch bis zum ihm jeweils zugeordneten Entriegelungsabschnitt 711, 712 gebracht werden und in Anlage an diesen gelangen. Dies ist insbesondere aus Figur 3 ersichtlich. In Figur 3 ist im Vergleich zu der Anordnung von Stromleitschiene 3 und Kontakteinrichtung 1 zueinander, wie sie in Figur 2 gezeigt ist, die Kontakteinrichtung 1 bezogen auf die Steckrichtung S näher an der Stromleitschiene 3 angeordnet, ansonsten jedoch in ihrer Position relativ zur Stromleitschiene 3 unverändert. Dabei sind die Codierabschnitte 311, 312 durch den ihnen jeweils zugeordneten Anordnungsabschnitt 701, 702 des Schutzelements 70 hindurchgetaucht und in Anlage an den ihnen jeweils zugeordneten Entriegelungsabschnitt 711, 712 gebracht. Bei einer Fortführung der Bewegung der Kontakteinrichtung 1 entlang der Steckrichtung S auf die Stromleitschiene 3 zu pressen die Codierabschnitte 311, 312 jeweils gegen den ihnen jeweils zugeordneten Entriegelungsabschnitt 711, 712. Da die Entriegelungsabschnitte 711, 712 als Schrägflächenabschnitte ausgebildet sind, wandeln sie die entlang der Steckrichtung S ausgeübte Presskraft in eine Verschiebekraft um, die entlang einer Verschieberichtung, die senkrecht zur Steckrichtung S verläuft, auf das Entriegelungselement 71 wirkt. Diese Bewegungsumkehr der auf das Entriegelungselement 71 wirkenden Kraft erfolgt durch das Zusammenspiel der Ausgestaltung der Entriegelungsabschnitte 711, 712 als Schrägflächenabschnitte und der Linearführung des Entriegelungselements 71 in dem Schutzelement 70. Während des Bewegens der Kontakteinrichtung 1 entlang der Steckrichtung S auf die Stromleitschiene 3 zu gleiten somit die Codierabschnitte 311, 312 an dem ihnen jeweils zugeordneten Entriegelungsabschnitt 711, 712 ab, wodurch das Entriegelungselement 71 entlang der Verschieberichtung entgegen der Federkraft bewegt wird, die die Feder 81 auf das Entriegelungselement 71 ausübt. An dieser Stelle sei darauf hingewiesen, dass hierdurch selbstverständlich die erste Feder 81 eine Komprimierung erfährt, auch wenn diese in den Figuren der Einfachheit halber und aufgrund ihrer Ausgestaltung als rein schematische Figuren nicht detailgetreu dargestellt ist. In Figur 4 umfassend die Figuren 4a, 4b und 4c ist die Relativposition von Kontakteinrichtung 1 und Stromleitschiene 3 nach einer solchen erfolgten weiteren Bewegung der Kontakteinrichtung 1 relativ zur Stromleitschiene 3 entlang der Steckrichtung S dargestellt. Entsprechend befindet sich die Kontakteinrichtung 1 in den Figuren 4a und 4b in der Freigabelage. Wie insbesondere aus Figur 4b ersichtlich, ist in der Freigabelage der Verriegelungsabschnitt entlang der Anordnungsrichtung vollständig neben dem Sperrabschnitt 107 des Gehäuses 10 angeordnet, sodass ausgehend von der in Figur 4 gezeigten Freigabelage das Schutzelement 70 relativ zum Gehäuse 10 entlang der Steckrichtung S ohne weitere Hemmung, bis auf die von der zweiten Feder 82 erzeugte Federkraft, verschiebbar ist. Aus Figur 4 ist ferner die Ausgestaltung der Führung 173 des Schutzelements 70 als Linearführung erkennbar, innerhalb derer das Entriegelungselement 71 ausschließlich linear entlang der Verschieberichtung geführt gelagert ist. Ferner ist aus der Zusammenschau der Figuren 4a, 4b und 4c ersichtlich, dass das Gehäuse 10 eine entlang der Steckrichtung verlaufende Gleitführung mit Gleitführungsabschnitten 171, 172 aufweist. Diese Gleitführung ist eine in Steckrichtung S verlaufende Linearführung. In einem ersten Gleitführungsabschnitt 171 ist ein Führungsabschnitt des Schutzelements 70 entlang der Steckrichtung S linear geführt. In einem zweiten Gleitführungsabschnitt 172 ist ein Führungsabschnitt des Entriegelungselements 71 ausgehend von der Freigabelage anordnenbar, und in dem ersten Gleitführungsabschnitt 171 ist ferner ein weiterer Führungsabschnitt 773 des Entriegelungselements 71 ausgehend von der in Figur 4 dargestellten Freigabelage anordnenbar. Während somit in der Ruhelage, die beispielsweise in den Figuren 2 und 3 dargestellt ist, die Führungsabschnitte 772, 773 entlang der Anordnungsrichtung bzw. Aufreihungsrichtung A versetzt zu den Gleitführungsabschnitten 171, 172 angeordnet sind, sind sie in der in Figur 4 gezeigten Freigabelage fluchtend zu diesen Gleitführungsabschnitten 171, 172 angeordnet. Aus Figur 4c ist jedoch erkennbar, dass bei Erreichen der Freigabelage durch die beschriebene Bewegung der Kontakteinrichtung mit ihrer Kontaktseite auf die Zugangsseite der Stromleitschiene 3 in Steckrichtung S zu die Kontakteinheiten 11 mit ihren Kontaktschwertern 110 noch nicht in den Kanälen der Stromleitschiene 3 angeordnet sind. Allerdings können sie ausgehend von der in Figur 4 gezeigten relativen Anordnung von Stromleitschiene 3 und Kontakteinrichtung 1 zueinander durch eine weitere Bewegung des Gehäuses 10 entlang der Steckrichtung S auf die Stromleitschiene 3 zu in die Kanäle der Stromleitschiene 3 eingebracht werden, bis sie elektrisch leitend an den ihnen jeweils zugeordneten, in den Kanälen angeordneten Leitungsdrähten 4 anliegen. Dieser Zustand, in dem die Kontaktschwerter 110 an den ihnen jeweils zugeordneten Leitungsdrähten 4 nach Durchführen einer solchen Bewegung anliegen, ist in Figur 5 umfassend die Figuren 5a und 5b gezeigt. Während in Figur 5a eine Schnittdarstellung gezeigt ist, ist in Figur 5b eine Aufsicht gezeigt. Dabei ist stets nur eine Gruppe an Kontakteinheiten 11 erkennbar, da die andere Gruppe an Kontakteinheiten 11 an der nicht dargestellten Seite der Kontakteinrichtung 1 vorgesehen ist.

In Figur 6 ist eine Anordnung der Kontakteinrichtung 1 relativ zur Stromleitschiene 3 gezeigt, in der die Kontakteinrichtung 1 im Vergleich zu der in Figur 3 dargestellten Anordnung eine um 180° um die Steckrichtung S verdrehte Position relativ zur Stromleitschiene 3 innehat. Somit ist die Kontakteinrichtung 1 fehlerhaft relativ zur Stromleitschiene 3 ausgerichtet. Bei einer solchen fehlerhaften Ausrichtung sind bei einem entsprechenden Aufeinanderzubewegen von Kontakteinrichtung 1 und Stromleitschiene 3 entlang der Steckrichtung S die Codierabschnitte 311, 312 in Anordnungsabschnitten 703, 704 einer zweiten Gruppe an Anordnungsabschnitten angeordnet. Durch diese Anordnung der Codierabschnitte 311, 312 in den Anordnungsabschnitten 703, 704 der zweiten Gruppe sind die Codierabschnitte 311, 312 besonders zuverlässig geführt und Pressen gegen eine senkrecht zur Steckrichtung S verlaufende Anlagefläche des Entriegelungselements 71. Dabei sind, erfindungsgemäß allgemein vorteilhaft, bei einer solchen Anordnung die Codierabschnitte 311, 312 der Stromleitschiene 3 sowohl in den Anordnungsabschnitten 703, 704 der zweiten Gruppe als auch in von dem Entriegelungselement 71 ausgebildeten Aufnahmen so geführt, dass eine Bewegung der Codieranordnung umfassend die beiden Codierabschnitte 311, 312 entlang der Anordnungsrichtung bzw. Aufreihungsrichtung A verhindert ist, da zumindest einer der Codierabschnitte 311, 312 in zumindest einer der genannten Anordnungsabschnitte 703, 704 in seiner Position entlang der Anordnungsrichtung bzw. Aufreihungsrichtung A festgelegt ist und zumindest einer der Anordnungsabschnitte 703, 704 in seiner Position zu der von dem Entriegelungselement 71 ausgebildeten, ihn aufnehmenden Aufnahme entlang der Anordnungsrichtung bzw. Aufreihungsrichtung A festgelegt ist.

In Figur 7 ist zu Erläuterungszwecken ein Schnitt gezeigt, der durch die Steckrichtung S und die Anordnungsrichtung bzw. Aufreihungsrichtung A bei einer Anordnung der Kontakteinrichtung 1 relativ zur Stromleitschiene 3 aufgespannt ist. Es ist zu erkennen, dass das Schutzelement 70 eine Einhausung für das in Figur 7 nur mit seinen Entriegelungabschnitten 711, 712 zu erkennenden Entriegelungselement 71 ausbildet. Ferner sind die Anordnungsabschnitte 701, 702, 703, 704 zu erkennen, die zur Aufnahme der Codierabschnitte 311, 312 ausgebildet sind. In Figur 8 umfassend die Figuren 8a und 8b ist zu weiteren Erläuterungszwecken das Schutzelement 70 alleine und zusammen mit einer Kontakteinheit 11 dargestellt. In Figur 9 ist zu Erläuterungszwecken das Entriegelungselement 71 alleine dargestellt. Aus den Figuren 8 und 9 ist zu erkennen, dass das Schutzelement 70 einen Vorsprung 708 aufweist, mit dem es am Gehäuse 10 verrastet ist. Dieser Vorsprung 708 begrenzt die Bewegung des Schutzelements 70 relativ zum Gehäuse 10 entlang der Steckrichtung S. In der Ruhelage ist der Vorsprung 708 gegen einen korrespondierenden Anlageabschnitt des Gehäuses 10 gepresst, wobei die zweite Feder 82 die entsprechende Presskraft aufbringt. Aus Figur 8 ist ferner zu erkennen, dass das Schutzelement 70 Führungsabschnitte 705 zum Führen der Kontaktschwerter 110 der Kontakteinheiten 11 aufweist, sowie einen Führungsabschnitt 706 zum Führen der zweiten Feder 82. Entsprechend ist in Figur 9 zu erkennen, dass das Entriegelungselement einen Führungsabschnitt 713 zum Führen der ersten Feder 81 aufweist. Das Vorsehen solcher Führungsabschnitte 713, 706 zum Führen der jeweiligen Feder 81, 82 ist erfindungsgemäß allgemein vorteilhaft, ebenso wie das Vorsehen eines Vorsprungs am Schutzelement zum Gewährleisten einer Wegbegrenzung des Schutzelements relativ zum Gehäuse 10 in der Ruhelage, bezogen auf die Steckrichtung S.

In den Figuren 10-12 ist eine Ausführungsform einer Stromleitschiene 3 in verschiedenen Prinzipdarstellungen schematisch dargestellt. In Figur 10 ist eine Schrägansicht auf einen Ausschnitt der Stromleitschiene 3 dargestellt. In Figur 11 ist ein erstes Stromleitprofil 31 der Stromleitschiene 3 gemäß Figur 10 dargestellt. In Figur 12 ist ein zweites Stromleitprofil 32 der Stromleitschiene 3 gemäß Figur 10 dargestellt. Die Stromleitprofile 31, 32 sind in den Figuren 11 und 12 jeweils mit einem Längsendbereich dargestellt. Mit ihren in den Figuren 11 und 12 dargestellten Längsendbereichen überlappen sie sich zur Realisierung der Stromleitschiene 3, wie dies in Figur 10 gezeigt ist. Die Stromleitschiene 3 weist eine Codieranordnung auf, die einen ersten Codierabschnitt 311 und einen zweiten Codierabschnitt 312 aufweist. Die Codierabschnitte 311, 312 sind jeweils durch eine als Codierkanalwand 301, 302 ausgebildete Kanalwand 30 der Stromleitschiene 3 ausgebildet. Die Stromleitprofile 31, 32 bilden jeweils einen Abschnitt einer jeden der Kanalwände 30 aus, sodass die Kanalwände 30 der Stromleitschiene 3 durch die Stromleitprofile 31, 32 der Stromleitschiene 3 gemeinsam ausgebildet werden. Dabei bildet das erste Stromleitprofil 31 jeweils einen ersten Längsabschnitt 3111, 3121 von erster und zweiter Codierkanalwand 301, 302 aus und einen zweiten Längsabschnitt 3112, 3122 von erster und zweiter Codierkanalwand 301, 302 aus. Entsprechend bildet auch das zweite Stromleitprofil 32 einen ersten Längsabschnitt 3211, 3221 von erster und zweiter Codierkanalwand 301, 302 aus und bildet einen zweiten Längsabschnitt 3212, 3222 von erster und zweiter Codierkanalwand 301, 302 aus. Die ersten Längsabschnitte 3111, 3121, 3211, 3221 überragen dabei in Steckrichtung S die zweiten Längsabschnitte 3112, 3122, 3212, 3222. Wie aus Figur 10 ersichtlich weisen entsprechend die Codierabschnitte 311, 312 jeweils eine Unterbrechung 3110, 3120 auf, die über einen solchen Längserstreckungsbereich vorliegen, über den hinweg die jeweiligen Codierkanalwände 301, 302 lediglich durch die zweiten Längsabschnitte 3112, 3122, 3212, 3222 gebildet sind. Die beiden Stromleitprofile 31, 32 sind zur Realisierung der Stromleitschiene 3 dergestalt zueinander angeordnet, dass sie mit ihren zueinandergewandten Längsendbereichen über einen Überlappungsbereich hinweg kammartig ineinandergreifen. Wie aus der Zusammenschau der Figuren 10, 11 und 12 ersichtlich sind aufgrund des kammartigen Ineinandergreifens die Stromleitprofile 31, 32 so aneinander angeordnet, dass jeweils ein von dem ersten Stromleitprofil 31 ausgebildeter Kanalwandabschnitt entlang der Aufreihungsrichtung A an einem von dem zweiten Stromleitprofil 32 ausgebildeten Kanalwandabschnitt anliegt. Im Überlappungsbereich überkragt jeweils ein von einem der Stromleitprofile 31, 32 ausgebildeter erster Längsabschnitt einen von dem anderen der beiden Stromleitprofile 31, 32 ausgebildeten zweiten Längsabschnitt der jeweiligen Codierkanalwand 301, 302, die längsabschnittsweise durch den genannten ersten und zweiten Längsabschnitt ausgebildet ist. Wie aus den Figuren 11 und 12 zu erkennen, ist hierzu an den ersten Längsabschnitten 3111, 3221 jeweils ein seitlicher Vorsprung 3011, 3022 vorgesehen, mit dem der jeweilige erste Längsabschnitt innerhalb des Überlappungsbereichs den die jeweils selbe Codierkanalwand mit ausbildenden zweiten Längsabschnitt überkragt.

Die Stromleitprofile 31, 32 sind mit ihren zueinandergewandten Längsendbereichen jeweils dergestalt aneinander fixiert, dass sie entlang der Längsrichtung X über einen vordefinierten Verschiebebereich hinweg zueinander verschiebbar sind. Hierzu weist das zweite Stromleitprofil 32 innerhalb seines Längsendabschnitts, mit dem es innerhalb des Überlappungsbereichs angeordnet ist, an seinen mit Bezug auf die Aufreihungsrichtung A vorgesehenen Seiten jeweils einen seitlichen Führungsabschnitt 34 auf, wobei das erste Stromleitprofil 31 mit seinem im Überlappungsbereich angeordneten Längsendabschnitt in Aufreihungsrichtung A zwischen den Führungsabschnitten 34 des zweiten Stromleitprofils angeordnet und somit durch diese entlang der Aufreihungsrichtung A geführt ist. Darüber hinaus weist das zweite Stromleitprofil 32 Rastvorsprünge 33 auf, die in jeweils einer, in den Figuren nicht dargestellten Aufnahmenut des ersten Stromleitprofils 31 eingerastet sind, wobei die Aufnahmenuten an der der Zugangsseite mit Bezug auf die Steckrichtung S abgewandten Unterseite des ersten Stromleitprofils 31 vorgesehen ist. In der Aufnahmenut sind die Rastvorsprünge 33 mit Spiel, bezogen auf die Längsrichtung X, geführt. Der Verschiebebereich, über den hinweg die Stromleitprofile 31, 32 zueinander entlang der Längsrichtung X verschiebbar sind, ist somit durch die von den Aufnahmenuten vorgegebenen Anschläge für den in ihnen jeweils angeordneten Rastvorsprung 33 festgelegt. Darüber hinaus weist das zweite Stromleitprofil, wie erfindungsgemäß allgemein vorteilhaft, innerhalb des Überlappungsbereichs einen entlang der Aufreihungsrichtung A verlaufenden Quersteg 35 auf, der sich in Aufreihungsrichtung A über sämtliche Kanäle der Stromleitschiene 3 hinweg erstreckt. Das erste Stromleitprofil 31 ist auf der Oberseite des Querstegs 35 angeordnet und liegt auf dem Quersteg 35 in Gleitanlage an. Durch das Zusammenwirken der Führungsabschnitte 34, der Rastvorsprünge 33 mit zugeordneten Aufnahmenuten und dem Quersteg 35 ist eine besonders gute Fixierung von erstem und zweitem Stromleitprofil zueinander gewährleistet, die eine definierte Verschiebbarkeit von erstem und zweitem Stromleitprofil 31, 32 entlang der Längsrichtung X zulässt, die auf einen festgelegten Verschiebebereich beschränkt ist. Über den gesamten Verschiebebereich hinweg sind dabei stets die Stromleitprofile 31, 32 so zueinander angeordnet, dass die Unterbrechungen 3110, 3120 der Codierabschnitte 311, 312 stets in Längsrichtung X zueinander versetzt sind. Dies bringt den besonderen Vorteil mit sich, dass in jeder Längsposition stets mindestens ein Codierabschnitt 311, 312 vorgesehen ist und somit stets eine der Codierkanalwände 301, 302 bezogen auf die Steckrichtung S über andere der Kanalwände 30 der Stromleitschiene 3 vorsteht. Im Zusammenspiel mit der besonders vorteilhaften Kontakteinrichtung 1 einer Ausführungsform eines erfindungsgemäßen Systems, wie sie in den Figuren 1-9 dargestellt ist, die zwei entlang der Anordnungsrichtung voneinander beabstandete Entriegelungabschnitte 711, 712 aufweist, die jeweils einem der Codierabschnitte 311, 312 zugeordnet ist, ist somit an jeder Längsposition der Kontakteinrichtung 1 relativ zur Stromleitschiene 3 stets sichergestellt, dass bei einer korrekten Ausrichtung der Kontakteinrichtung 1 relativ zur Stromleitschiene 3 zumindest einer der Codierabschnitte 311, 312 bei einer Anordnung der Stromleitschiene 3 mit ihrer Zugangsseite an der Kontaktseite der Kontakteinrichtung 1 den zugeordneten Entriegelungsabschnitt 711, 712 betätigt, sodass die Kontakteinrichtung 1 ihre Freigabelage einnimmt.

### Bezugszeichenliste

- 1: Kontakteinrichtung
- 2: Tragschiene
- 3: Stromleitschiene
- 4: Leitungsdraht
- 5: Montagekörper
- 7: Schutzvorrichtung
- 10: Gehäuse
- 11: Kontakteinheit
- 12: Haltevorsprung
- 20: Vorsprung
- 30: Kanalwand
- 31: Stromleitprofil
- 32: Stromleitprofil
- 33: Rastvorsprung
- 34: Führungsabschnitt
- 35: Quersteg
- 50: Vorsprung
- 51: Haltefeder
- 52: Betätigungselement
- 58: Leuchtmittel
- 70: Schutzelement
- 71: Entriegelungselement
- 81: Feder
- 82: Feder
- 107: Sperrabschnitt
- 110: Kontaktschwert
- 171: Gleitführungsabschnitt
- 172: Gleitführungsabschnitt
- 173: Führung
- 301: Codierkanalwand
- 302: Codierkanalwand
- 311: Codierabschnitt
- 312: Codierabschnitt
- 511: Vorsprung
- 512: Haltevorsprung
- 701: Anordnungsabschnitt
- 702: Anordnungsabschnitt
- 703: Anordnungsabschnitt
- 704: Anordnungsabschnitt
- 705: Führungsabschnitt
- 706: Führungsabschnitt
- 708: Vorsprung
- 711: Entriegelungsabschnitt
- 712: Entriegelungsabschnitt
- 713: Führungsabschnitt
- 772: Führungsabschnitt
- 773: Führungsabschnitt
- 3011: Vorsprung
- 3022: Vorsprung
- 3110: Unterbrechung
- 3111: Längsabschnitt
- 3112: Längsabschnitt
- 3120: Unterbrechung
- 3121: Längsabschnitt
- 3122: Längsabschnitt
- 3211: Längsabschnitt
- 3212: Längsabschnitt
- 3221: Längsabschnitt
- 3222: Längsabschnitt
- A: Aufreihungsrichtung
- S: Steckrichtung
- X: Längsrichtung
- Y: Transversalrichtung

## Patentansprüche

1. Stromleitschiene (3) für ein System zur Realisierung einer Leuchte, das einen in einer Längsrichtung (X) langgestreckten Montagekörper (5) aufweist, an dem ein Leuchtmittel angeordnet ist, das mittels in Kanälen der Stromleitschiene (3) angeordneter Leitungsdrähte (4) elektrisch zu versorgen ist, und das eine in der Längsrichtung (X) langgestreckte Tragschiene (2) aufweist, die einen Innenraum aufweist, wobei die Stromleitschiene in Längsrichtung (X) langgestreckt ausgebildet ist und zur Anordnung in dem Innenraum der Tragschiene (2) vorgesehen ist, wobei die Stromleitschiene (3) in einer senkrecht zur Längsrichtung (X) verlaufenden Aufreihungsrichtung (A) nebeneinander angeordnete, in Längsrichtung (X) langgestreckte und an einer Zugangsseite der Stromleitschiene (3) offene Kanäle aufweist, die jeweils einen lichten Querschnitt aufweisen, wobei jeweils zwei in Aufreihungsrichtung (A) benachbarte Kanäle ein Paar an Kanälen bildet, deren lichte Querschnitte von einer Kanalwand (30) der Stromleitschiene (3) voneinander getrennt sind, wobei in zumindest einigen der Kanäle jeweils zumindest ein in Längsrichtung (X) langgestreckter Leitungsdraht (4) angeordnet ist, wobei die Stromleitschiene (3) zumindest ein erstes und ein zweites Stromleitprofil (31, 32) aufweist, die in Längsrichtung (X) hintereinander angeordnet sind und in Längsrichtung (X) über einen vordefinierten Verschiebebereich hinweg zueinander verschiebbar sind, wobei die Stromleitprofile (31, 32) in jeder Relativposition zueinander innerhalb des Verschiebebereichs mit ihren zueinander gewandten Längsendbereichen über einen Überlappungsbereich hinweg kammartig ineinandergreifen, so dass jeweils ein von dem ersten Stromleitprofil (31) ausgebildeter Kanalwandabschnitt entlang der Aufreihungsrichtung (A) an einem von dem zweiten Stromleitprofil (32) ausgebildeten Kanalwandabschnitt anliegt, und die Stromleitprofile (31, 32) gemeinsam die Kanalwände (30) der Stromleitschiene (3) als in Längsrichtung (X) ununterbrochen ausbilden,
**dadurch gekennzeichnet, dass**
zwei der Kanalwände (30) als erste und zweite Codierkanalwand (301, 302) ausgebildet sind, die jeweils einen Codierabschnitt (311, 312) einer Codieranordnung der Stromleitschiene (3) zum Sicherstellen einer vordefinierten Anordnung einer Kontakteinrichtung (1) des Systems an der Zugangsseite bei einer Kontaktierung der Leitungsdrähte (4) ausbilden und die jeweils längsabschnittsweise entlang einer zur Längsrichtung (X) und Aufreihungsrichtung (A) senkrecht verlaufenden Steckrichtung (S) über andere Kanalwände (30) vorstehen, wobei das erste und das zweite Stromleitprofil (31, 32) jeweils einen ersten Längsabschnitt (3111, 3121, 3211, 3212) einer jeden der beiden Codierkanalwände (301, 302) ausbildet und jeweils einen zweiten Längsabschnitt (3112, 3122, 3212, 3222) einer jeden der beiden Codierkanalwände (301, 302) ausbildet, wobei die ersten Längsabschnitte (3111, 3121, 3211, 3212) in Steckrichtung (S) über die zweiten Längsabschnitte (3112, 3122, 3212, 3222) vorstehen, wobei der von dem ersten Stromleitprofil (31) ausgebildete erste Längsabschnitt (3111) der ersten Codierkanalwand (301) im Überlappungsbereich den von dem zweiten Stromleitprofil (32) ausgebildeten zweiten Längsabschnitt (3212) der ersten Codierkanalwand (301) überragt und der von dem zweiten Stromleitprofil (32) ausgebildete erste Längsabschnitt (3221) der zweiten Codierkanalwand (302) im Überlappungsbereich den von dem ersten Stromleitprofil (31) ausgebildeten zweiten Längsabschnitt (3122) der zweiten Codierkanalwand (302) überrragt.

2. Stromleitschiene (3) nach Anspruch 1,
**dadurch gekennzeichnet, dass**
die Codierabschnitte (311, 312) jeweils eine Unterbrechung (3110, 3120) aufweisen, die durch einen zwischen den von den beiden ersten Längsabschnitten (3111, 3121, 3211, 3212) der Codierkanalwände (301, 302) vorgesehenen Längsabstand ausgebildet ist, wobei sich die Codierkanalwände (301, 302) mit zumindest einem ihrer zweiten Längsabschnitten (3021, 3012) ununterbrochen über diesen Längsabstand hinweg erstrecken und wobei die Unterbrechungen (3110, 3120) in Längsrichtung (X) zueinander versetzt sind, so dass sich jeweils einer der ersten Längsabschnitte von einer der beiden Codierkanalwände (301, 302) über die gesamte Längserstreckungslänge des zwischen den ersten Längsabschnitten der anderen der beiden Codierkanalwände (301, 302) vorgesehenen Längsabstands hinweg erstreckt.

3. Stromleitschiene (3) nach einem der vorangehenden Ansprüche,
**dadurch gekennzeichnet, dass**
der von dem ersten Stromleitprofil (31) ausgebildete erste Längsabschnitt (3111) der ersten Codierkanalwand (301) im Überlappungsbereich den von dem zweiten Stromleitprofil (32) ausgebildeten zweiten Längsabschnitt (3021) der ersten Codierkanalwand (301) mit einem seitlichen Vorsprung (3011) überkragt und der von dem zweiten Stromleitprofil (32) ausgebildete erste Längsabschnitt (3221) der zweiten Codierkanalwand (302) im Überlappungsbereich den von dem ersten Stromleitprofil (31) ausgebildeten zweiten Längsabschnitt (3122) der zweiten Codierkanalwand (302) mit einem seitlichen Vorsprung (3022) überkragt, wobei insbesondere im Überlappungsbereich stets nur genau einer der ersten Längsabschnitte (3111, 3121, 3211, 3221) jeder Codierkanalwand (301, 302) einen der zweiten Längsabschnitte dieser Codierkanalwand (301, 302) überkragt, wobei insbesondere dieser überkragende erste Längsabschnitt (3111, 3121, 3211, 3212) einer Codierkanalwand (301, 301) über den anderen, von demselben Stromleitprofil (31, 32) ausgebildeten ersten Längsabschnitt (3111, 3121, 3211, 3221) einer anderen Codierkanalwand (301, 301) in Längsrichtung (X) vorsteht.

4. Stromleitschiene nach einem der vorangehenden Ansprüche,
**dadurch gekennzeichnet, dass**
im Überlappungsbereich von jeder Codierkanalwand (301) nur einer der beiden verschiedenen, von den beiden Stromleitprofilen (31, 32) ausgebildeten ersten Längsabschnitte (3111, 3121, 3211, 3221) angeordnet ist und/oder dass ein Übergang zwischen dem ersten und zweiten von einem der Stromleitprofile (31, 32) ausgebildeten Längsabschnitt der ersten Codierkanalwand (301) in Längsrichtung (X) versetzt zu einem Übergang zwischen dem ersten und zweiten von diesem Stromleitprofil (31, 32) ausgebildeten Längsabschnitt der zweiten Codierkanalwand (302) ist.

5. Stromleitschiene (3) nach einem der vorangehenden Ansprüche,
**dadurch gekennzeichnet, dass**
die Stromleitschiene (3) durch eine senkrecht zur Aufreihungsrichtung (A) verlaufende Mittenebene in zwei in Aufreihungsrichtung (A) gleich länge Hälften geteilt ist, wobei die Codierkanalwände (301, 302) in nur einer der beiden Hälften und insbesondere von der Mittenebene beabstandet angeordnet sind und insbesondere sämtliche in der anderen der Hälften angeordneten Kanalwände (30) überragen.

6. Stromleitschiene (3) nach einem der vorangehenden Ansprüche,
**dadurch gekennzeichnet, dass**
die ersten Längsabschnitte (3111, 3121, 3211, 3221) der Stromleitprofile jeweils eine größere Kanalwandstärke aufweisen als die zweiten Längsabschnitte (3112, 3122, 3212, 3222) der Stromleitprofile (31, 32), und/oder dass die Stromleitprofile (31, 32) an ihren zueinander gewandten Längsendbereichen jeweils am absoluten Längsende der von ihnen ausgebildeten Kanalwandabschnitte eine zur Aufreihungsrichtung (A) schräg verlaufende Abgleitfläche aufweisen, die bei einem Ineinanderschieben der beiden Stromleitprofile (31, 32) in Längsrichtung aneinander abgleiten.

7. Stromleitschiene (3) nach einem der vorangehenden Ansprüche,
**dadurch gekennzeichnet, dass**
die zweiten Längsabschnitte (3112, 3122, 3212, 3222) der Codierkanalwände (301, 302) auf einer selben Höhe in Steckrichtung (S) enden wie die sonstigen Kanalwände (30) der Stromleitschiene (3).

8. Stromleitschiene (3) nach einem der vorangehenden Ansprüche,
**dadurch gekennzeichnet, dass**
sämtliche Kanalwandabschnitte an den zueinander gewandten Längsendbereichen der Stromleitprofile (31, 32) eine sich zum jeweiligen Längsende hin verringernde Erstreckungslänge in Streckrichtung aufweisen.

9. Stromleitschiene (3) nach einem der vorangehenden Ansprüche,
**dadurch gekennzeichnet, dass**
eines der Stromleitprofile (31, 32) in seinem zum anderen Stromleitprofil (31, 32) gewandten Längsendbereich einen in Aufreihungsrichtung (A) verlaufenden Quersteg (35) aufweist, der sich in Aufreihungsrichtung (A) über sämtliche Kanäle der Stromleitschiene (3) hinweg erstreckt und auf dessen Oberseite das andere der Stromleitprofile (31, 32) mit seinem zum einen Stromleitprofil (31, 32) gewandten Längsendbereich in Gleitanlage aufliegt, wobei insbesondere der Quersteg (35) an seinem zum anderem Stromleitprofil (31, 32) gewandten Ende eine zur Steckrichtung (S) schräg verlaufende Abgleitfläche aufweist und/oder der Quersteg (35) mit sämtlichen von dem einen Stromleitprofil (31, 32) ausgebildeten Kanalwandabschnitten unmittelbar verbunden ist.

10. Stromleitschiene nach einem der vorangehenden Ansprüche,
**dadurch gekennzeichnet, dass**
eines der Stromleitprofile (31, 32) an seiner der Zugangsseite abgewandten Unterseite eine Aufnahmenut aufweist, in der ein Rastvorsprung (33) des anderen der Stromleitprofile (31, 32) angeordnet ist, wobei die Aufnahmenut eine definierte Länge in Längsrichtung (X) aufweist und der Rastvorsprung (33) innerhalb der Aufnahmenut in Längsrichtung (X) über ihre Länge hinweg verschiebbar ist, so dass durch die Länge der Aufnahmenut eine Länge des Überlappungsbereichs festgelegt ist.

11. Stromleitschiene nach Anspruch 10,
**dadurch gekennzeichnet, dass**
das andere Stromleitprofil (31, 32) mehrere Rastvorsprünge aufweist, wobei jeder der Rastvorsprünge (33) an jeweils einem Längssteg des Stromleitprofils (31, 32) angeordnet ist, der sich in Längsrichtung über sämtliche von dem Stromleitprofil (31, 32) ausgebildeten Kanalwandabschnitte hinaus erstreckt, insbesondere über mindestens 1 cm hinaus erstreckt, wobei insbesondere mindestens zwei Längsstege mit jeweils einem der Rastvorsprünge vorgesehen sind, wobei die Längsstege in Aufreihungsrichtung über ihre gesamte Längserstreckung voneinander beabstandet sind, wobei die Längserstreckung insbesondere mindestens 1 cm beträgt und insbesondere eine Erstreckungslänge in Aufreihungsrichtung von jedem der Stege mindestens 1 cm beträgt.

12. Stromleitschiene nach einem der vorangehenden Ansprüche,
**dadurch gekennzeichnet, dass**
eines der Stromleitprofile (31, 32) an jeder seiner Seite jeweils einen seitlichen Führungsabschnitt (34) aufweist, wobei das andere der Stromleitprofile (31, 32) zwischen den Führungsabschnitten (34) angeordnet ist und durch diese seitlich zum einen Stromleitprofil (31, 32) geführt ist.

13. Stromleitschiene nach einem der vorangehenden Ansprüche,
**dadurch gekennzeichnet, dass**
die Stromleitschiene 3) mehr als zwei Stromleitprofile (31, 32) umfasst, wobei jeweils zwei der Stromleitprofile (31, 32) in Längsrichtung benachbart und hintereinander angeordnet sind und in Längsrichtung (X) über einen vordefinierten Verschiebebereich hinweg zueinander verschiebbar sind, wobei die benachbarten Stromleitprofile (31, 32) in jeder Relativposition zueinander innerhalb des Verschiebebereichs mit ihren zueinander gewandten Längsendbereichen über einen Überlappungsbereich hinweg kammartig ineinandergreifen, so dass jeweils ein von dem ersten Stromleitprofil (31) ausgebildeter Kanalwandabschnitt entlang der Aufreihungsrichtung (A) an einem von dem zweiten Stromleitprofil (32) ausgebildeten Kanalwandabschnitt anliegt, und die Stromleitprofile (31, 32) gemeinsam die Kanalwände (30) der Stromleitschiene (3) als in Längsrichtung (X) ununterbrochen ausbilden.

14. System umfassend eine Stromleitschiene (3) nach einem der vorangehenden Ansprüche sowie eine Kontakteinrichtung (1) und einen in der Längsrichtung (X) langgestreckten Montagekörper (5), an dem ein Leuchtmittel angeordnet ist, das mittels der Kontakteinrichtung (1) elektrisch zu versorgen ist, und eine in der Längsrichtung (X) langgestreckte Tragschiene (2), die einen U-förmigen Querschnitt und ein offenes Ende aufweist, wobei in einem Betriebszustand des Systems die Kontakteinrichtung (1) an dem Montagekörper (2) fixiert ist und der Montagekörper (5) an dem offenen Ende der Tragschiene (2) an der Tragschiene (2) befestigt angeordnet ist und die Kontakteinrichtung (1) und die Stromleitschiene (3) in einem von dem Montagkörper (5) abgeschlossenen Innenraum der Tragschiene (2) angeordnet sind, wobei die Kontakteinrichtung (1) mehrere in einer Anordnungsrichtung nebeneinander angeordnete Kontakteinheiten (11) aufweist, wobei im Betriebszustand die Kontakteinrichtung (1) mit einer Kontaktseite an der Zugangsseite der Stromleitschiene (3) mit einer zur Aufreihungsrichtung (A) parallelen Anordnung der Anordnungsrichtung angeordnet ist und zumindest einige ihrer Kontakteinheiten (11) in jeweils einem der Kanäle unter Kontaktierung der in diesen Kanälen jeweils angeordneten Leitungsdrähte (4) angeordnet sind.

15. Leuchte, hergestellt mittels des Systems nach Anspruch 14, wobei sich das System im Betriebszustand befindet.
